# EUROPÄISCHE PATENTSCHRIFT

(11) **EP 1 183 117 B1**
(45) Veröffentlichungstag und Bekanntmachung des Hinweises auf die Patenterteilung: **23.10.2002**
(21) Anmeldenummer: 00936734.3
(22) Anmeldetag: 11.05.2000
(51) Int. Cl.: B21H 8/00, B21B 37/24

(54) **VERFAHREN ZUM HERSTELLEN EINES BANDFÖRMIGEN VORMATERIALS AUS METALL, INSBESONDERE EINES SOLCHEN VORMATERIALS WELCHES IN REGELMÄSSIG WIEDERKEHRENDEN ABSCHNITTEN PROFILIERT IST, UND DIE VERWENDUNG EINER VORRICHTUNG DAFÜR**
METHOD FOR PRODUCING A STRIPLIKE PRE-MATERIAL MADE OF METAL, ESPECIALLY A PRE-MATERIAL WHICH HAS BEEN PROFILED INTO REGULARLY REOCCURRING SECTIONS, AND DEVICE THEREFOR
PROCEDE DE FABRICATION D'UN PRODUIT DE DEPART METALLIQUE EN FORME DE BANDE, EN PARTICULIER D'UN PRODUIT DE DEPART PROFILE A INTERVALLES REGULIERS, ET UTILISATION D'UN DISPOSITIF PERMETTANT DE METTRE EN OEUVRE LEDIT PROCEDE

(30) Priorität: 12.05.1999 DE 19921720; 01.06.1999 DE 19925118; 14.06.1999 DE 19927053; 14.07.1999 DE 19932390; 22.07.1999 DE 19933880; 17.08.1999 DE 19938966; 07.04.2000 DE 10019175
(43) Veröffentlichungstag der Anmeldung: 06.03.2002
(73) Patentinhaber: HJB Rolling Mill Technology GmbH, 75417 Mühlacker (DE)
(72) Erfinder: BAUDER, Hans-Jörg, D-75417 Mühlacker (DE)
(74) Vertreter: Twelmeier, Ulrich, Dipl. Phys.
(86) Internationale Anmeldenummer: EP0004269
(87) Internationale Veröffentlichungsnummer: WO00069582

(56) Entgegenhaltungen:
- DE-C- 638 195
- DE-C- 19 504 711
- FR-A- 1 508 916
- GB-A- 2 050 222
- US-A- 2 235 241
- US-A- 4 793 169
- PATENT ABSTRACTS OF JAPAN vol. 009, no. 164 (M-395), 10. Juli 1985 (1985-07-10) & JP 60 037201 A (KAWASAKI SEITETSU KK), 26. Februar 1985 (1985-02-26)
- PATENT ABSTRACTS OF JAPAN vol. 014, no. 454 (M-1031), 28. September 1990 (1990-09-28) & JP 02 182339 A (KOBE STEEL LTD), 17. Juli 1990 (1990-07-17)

## Beschreibung

Die Erfindung geht aus von einem Verfahren mit den im Oberbegriff des Anspruchs 1 angegebenen Merkmalen. Ein solches Verfahren ist aus der DE 195 04 711 C2 oder JP-A-60 037 201 bekannt. Es arbeitet so, daß ein Metallband wiederholt gewalzt wird, wozu es vom Anfang bis zum Ende kontinuierlich ein Walzgerüst durchläuft, dessen Arbeitsrichtung dann umgekehrt wird, so daß das Metallband das Walzgerüst danach ein weiteres Mal auf voller Länge durchläuft, nun aber in umgekehrter Richtung.

Aus der DE-PS 104 875 ist es bekannt, zur Herstellung von Röhren in streifenoder tafelförmige Werkstücke in einem einzigen Schritt ein Profil zu walzen. Ein ähnliches Verfahren offenbart die DE 197 04 300 A1 zum Herstellen von profilierten Platinen, namentlich von Karosserieblechen.

Aus der DE-PS 638 195 ist ein Pilgerschrittverfahren zum Herstellen dünner Bänder aus einem dicken Ausgangswerkstück bekannt. Bei diesem Verfahren wird das Ausgangswerkstück schrittweise mit hohem Verformungsgrad verformt und dabei entgegen der üblichen Walzrichtung durch den Walzspalt geschoben.

Aus der US 1,106,172 ist es bekannt, mit einer Anordnung von drei hintereinander angeordneten Walzgerüsten Profile kontinuierlich in ein Band zu walzen.

Münzen und Medaillen für Sammler sind um so wertvoller, je höher ihre Oberflächengüte ist. Beim Prägen von Münzen und Medaillen geht man von Proofs aus, das sind Münzrohlinge und Medaillenrohlinge, welche bereits eine hochglänzende Oberfläche haben. Proofs werden aus einem bandförmigen Vormaterial gestanzt. Zur Herstellung des bandförmigen Vormaterials geht man von einem Vormaterial aus, welches einige Millimeter, z.B. 10 mm dick ist. Dieses Material wird in mehreren Walzstichen zu einem Band von z.B. 0,5 mm bis 2 mm Dicke gewalzt. Ein solches Band, dessen Dicke von der Dicke der zu prägenden Münzen und Medaillen bestimmt wird, ist das Vormaterial, aus welchem die Proofs gestanzt werden. Es ist Stand der Technik, vor dem letzten Walzstich die beiden Walzen gegen ein Walzenpaar auszutauschen, dessen Oberfläche Spiegelhochglanz aufweist. Der Spiegelhochglanz kann durch Läppen erzeugt werden.

Mit jeder Walzenumdrehung nimmt die Oberflächengüte der beiden Walzen ab, denn durch den Walzvorgang erfolgt ein Metallabrieb, welcher die Walzenoberflächen verunreinigt. Nur während der ersten Umdrehung der Walzen ist deren Oberfläche noch spiegelblank. Dann verschlechtert sich die Oberflächengüte von Umdrehung zu Umdrehung und mit ihr verschlechtert sich die Oberflächengüte des gewalzten Vormaterials. Nach dem Durchlauf einer Bandlänge von ca. 100 bis 1.000 Münzdurchmessern werden die Walzen üblicherweise ausgebaut und durch Läppen wieder auf Spiegelhochglanz gebracht. Trotz dieser aufwendigen Vorgehensweise erhält man keine Proofs mit gleichbleibender, hoher Oberflächengüte.

Der vorliegenden Erfindung liegt die **Aufgabe** zugrunde, einen Weg aufzuzeigen, wie ein bandförmiges Vormaterial mit gleichmäßig hoher Oberflächengüte wirtschaftlich hergestellt werden kann.

Diese Aufgabe wird gelöst durch ein Verfahren mit den im Anspruch 1 angegebenen Merkmalen. Vorteilhafte Weiterbildungen der Erfindung sind Gegenstand der Unteransprüche.

Erfindungsgemäß wird das Metallband in aufeinanderfolgenden Abschnitten, welche kürzer als der Umfang der beiden Walzen sind, jeweils zwischen denselben zwei Walzen in zwei oder mehr als zwei Walzschritten gewalzt, wozu das Metallband zwischen je zwei aufeinanderfolgenden Walzschritten zurückgeholt und dann der zurückgeholte Abschnitt des Metallbandes erneut gewalzt wird.

Das Zurückholen des Metallbandes macht es möglich, daß der letzte Walzschritt in einem jeden der zurückgeholten Abschnitte des Metallbandes zwischen solchen Umfangsabschnitten der beiden Walzen erfolgt, welche in dem einen oder den mehreren vorangegangenen Walzschritten noch nicht auf den betreffenden Abschnitt des Metallbandes eingewirkt haben, so daß der letzte Walzschritt zwischen Umfangsabschnitten der beiden Walzen erfolgt, welche die beste noch vorhandene Oberflächengüte haben, wohingegen die vorhergehenden Walzschritte zwischen Umfangsabschnitten der beiden Walzen stattfinden können, welche schon eine größere Anzahl von Walzschritten ausgeführt haben und in ihrer Oberflächengüte schlechter sind. Die Oberflächengüte des schließlich erzeugten bandförmigen Vormaterials wird dabei durch die Oberflächengüte jener Umfangsabschnitte der beiden Walzen bestimmt, welche in dem betrachteten Abschnitt des Metallbandes den letzten Walzschritt durchführen.

Mit einem erfindungsgemäßen diskontinuierlichen Mehrschritt - Walzverfahren gelingt es, das bandförmige Vormaterial mit besonders hoher und gleichmäßiger Oberflächengüte und mit geringsten Dickentoleranzen zu erzeugen oder ein Vormaterial mit der aus dem Stand der Technik bekannten Qualität ohne Walzenwechsel in größerer Länge als bisher zu erzeugen. Es wurden bereits Dickentoleranzen von ± 1 µm, Wiederholgenauigkeiten von ± 2 µm, Rauhtiefen von nur Rₜ = 0,18 µm und Mittenrauhwerte (Centre Line Average, CLA) von nur Rₐ = 0,022 µm erreicht (DIN 4762).

Um mit dem erfindungsgemäßen Verfahren wenigstens zwei Walzschritte in einem Abschnitt des Metallbandes durchführen zu können, sollte der Umfang der Walzen mindestens zweimal so groß zu sein wie die Länge der zurückgeholten Abschnitte, wobei der zurückgeholte Abschnitt etwas größer sein soll als der Durchmesser der auszustanzenden Proofs, so daß der unvermeidbare Stanzabfall Berücksichtigung finden kann. Wird das Metallband, wie gemäß dem Patentanspruch 2 vorgesehen, nicht nur in einer Richtung, sondern mal in der einen Richtung und mal in der anderen Richtung gewalzt, dann kann man z.B. auch so vorgehen, daß man das Metallband einige Male zwischen denselben Abschnitten der beiden Walzen vor- und zurückwalzt und den letzten Walzschritt zwischen zwei Umfangsabschnitten der Walzen durchführt, welche bis dahin für eine geringere Anzahl von Walzschritten eingesetzt wurden und deshalb noch eine bessere Oberflächengüte haben, so daß sie im letzten Walzschritt dem Metallband eine Oberfläche mit ebenfalls optimaler Güte verleihen.

Werden die Abschnitte des Metallbandes mal in der einen Richtung und mal in der anderen Richtung gewalzt, erhält man darüberhinaus eine günstigere Werkstoffstruktur, als wenn man das Metallband immer nur in derselben Richtung walzen würde. Dies ist um so mehr von Bedeutung, je stärker die durch das Walzen herbeigeführte Abnahme der Dicke des Metallbandes ist, weil damit auch die von den Walzen bewirkte Materialverdrängung stärker wird. Ein anderer Vorteil liegt darin, daß der günstige Einfluß auf die Werkstoffstruktur beim abschnittsweise hin- und hergehenden Walzen günstiger ist, als wenn wie beim Stand der Technik ein Metallband auf voller Länge abwechselnd in der einen und der anderen Richtung gewalzt wird.

Vorzugsweise wird der Walzendurchmesser so gewählt, daß aus einem Teil des Vormaterials, dessen Länge mit dem Umfang der Walzen übereinstimmt, wenigstens zehn, vorzugsweise wenigstens fünfzehn Proofs ausgestanzt werden können.

Das schrittweise wiederholte Walzen des betreffenden Abschnittes des Metallbandes wird vorzugsweise so durchgeführt, daß von den Oberflächenabschnitten der beiden Walzen, welche auf den betreffenden Abschnitt des Metallbandes einwirken, die im ersten Walzschritt auf den betreffenden Abschnitt des Metallbandes einwirkenden Oberflächenabschnitte der beiden Walzen die größte Anzahl und die im letzten Walzschritt auf den betreffenden Abschnitt des Metallbandes einwirkenden Abschnitte der Walzen die geringste Anzahl an Walzschritten ausgeführt haben, wobei die Oberflächengüte naturgemäß am besten ist, wenn der im letzten Walzschritt einwirkende Abschnitt der Walzen zum ersten Mal einen Walzschritt ausführt, also noch idealen Spiegelhochglanz zeigt.

Dadurch, daß ein diskontinuierliches Mehrschritt - Walzverfahren durchgeführt wird und der im letzten Walzschritt einwirkende Oberflächenabschnitt der Walzen die höchste Oberflächengüte hat, in den vorhergehenden Walzschritten die Oberfläche des Vormaterials aber bereits optimal vorbereitet wurde, kann bei Ausübung des erfindungsgemäßen diskontinuierlichen Mehrschritt - Walzverfahrens eine größere Länge Vormaterial erzeugt werden, bevor die Walzen ausgebaut und durch Läppen wieder auf Spiegelhochglanz gebracht werden müssen.

Das erfindungsgemäße Verfahren arbeitet also auch wirtschaftlicher als das bekannte Verfahren zum Herstellen von Proofs.

Die Anzahl der Walzschritte, mit welchen auf ein- und denselben Abschnitt des Metallbandes eingewirkt wird, wird auf die gewünschte Stichabnahme und Oberflächengüte des zu erzeugenden Vormaterials abgestimmt.

Zum Durchführen des erfindungsgemäßen Verfahrens eignet sich ein Walzgerüst mit einer auf der Einlaufseite des Walzspaltes angeordneten ersten Haspel für das zu walzende Metallband und mit einer auf der Auslaufseite des Walzspaltes angeordneten zweiten Haspel für das Aufwickeln des bandförmigen Vormaterials, wobei für die auf der Einlaufseite des Walzspaltes vorgesehene Haspel ein Antriebsmotor vorgesehen ist, welcher ein Zurückholen des Metallbandes in Schritten von vorgebbarer Länge ermöglicht, insbesondere ein Servomotor. Die Länge der Schritte, um die das Metallband jeweils zurückgeholt wird, kann durch eine elektronische Antriebssteuerung, insbesondere programmgesteuert, den Erfordernissen angepaßt werden. Durch eine solche Programmsteuerung kann auch der diskontinuierliche Antrieb der Walzen mit Vorwärtsdrehen, Stillstand und gegebenenfalls mit Rückwärtsdrehen optimal an die einzelne Walzaufgabe angepaßt werden.

Ein großer Vorteil der Erfindung liegt darin, daß sie sich auf weitere Anwendungen übertragen läßt. Eine Anwendung betrifft das Herstellen von Metallbändem, welche Nuten haben, die sich nicht in Längsrichtung vom Bandanfang bis zum Bandende erstrecken, sondern sich vom einen Längsrand durchgehend bis zum anderen Längsrand des Metallbandes quer über dessen gesamte Breite erstrekken und in dem Metallband in Abständen wiederkehren. Aus solchen genuteten Metallbändern kann man durch Teilen der Metallbänder z.B. Kontaktfedern oder Stromwendelamellen für Elektromotoren, insbesondere für Servomotoren herstellen. Fortschrittliche Servomotoren werden immer schneller und immer genauer. Das stellt steigende Anforderungen an die Maßhaltigkeit der Stromwendelamellen in diesen Motoren. Die Maßgenauigkeit der Breite der Nut sollte besser sein als 0,02 mm. Wenn man eine solche Nut in ein Metallband walzen will, sind dazu mehrere Walzstiche erforderlich.

Nach herkömmlicher Technik fräst man die Nut in das Metallband, jedoch erzielt man dabei keine hohe Oberflächengüte. Das Fräsen von Nuten, welche sich quer über das Metallband erstrecken, ist schwierig. Man hat auch schon versucht, eine längs verlaufende Nut in mehreren Walzstichen in ein Metallband zu walzen. Dabei bleiben beidseits der Nut Seitenstege im Metallband erhalten, welche die Nut begrenzen. Da das Metallband im Bereich der Nut durch die Materialverdrängung beim Walzen entsprechend stark gelangt wird, im Bereich der Seitenstege aber nicht, müssen die Seitenstege zum Ausgleich gereckt werden, z.B. mit Haspeln, welche eine starke Zugkraft entwickeln Selbst wenn man die Seitenstege reckt, ist es nicht möglich, Nuten zu walzen deren Tiefe ca. 10% der Dicke des Metallbandes übersteigt. Außerdem ist das Verfahren aufwendig und führt nicht zu der gewünschten Genauigkeit, weil das Metallband bei jedem Walzstich einen Verzug erleidet, der dazu führt. daß die Nut von Walzstich zu Walzstich mit größer werdenden Schwankungen etwas breiter wird Auch die in der DE-PS 104 875 und in der DE 197 04 300 A1 beschnebenen Arbeitsweisen erlauben keine hohen Maßgenauigkeiten.

Durch erfindungsgemäßes schnttwelses und abschnittsweises Walzen kann man jedoch allgemein profilierte Metallbander, in welchen sich das Profil über die gesamte Breite des Metallbandes erstreckt sowohl mit hoher Maßgenauigkeit als auch mit hoher Oberflächengute walzen. insbesondere dann, wenn bei dem erfindungsgemäßen Mehrschritt - Walzverfahren das Metallband nicht nur in einer Richtung gewalzt und in der Gegennchtung zurückgeholt, sondern in beiden Richtungen gewalzt wird, also auch beim Zuruckholen.

Die Erfindung eignet sich besonders dazu. ein regelmäßig wiederkehrendes Profil diskontinuierlich in ein Metallband zu walzen: aus einem solchen Metallband lassen sich durch Teilen des Bandes untereinander gleiche Massenteile wie z.B. Stromwendelamellen oder Kontaktfedern für elektrische Zwecke mit hoher Genauigkeit gewinnen. Das Teilen des Bandes geschieht zweckmäßigerweise durch Stanzen. Das erfindungsgemäße Verfahren ist mit Vorteil auch anwendbar auf beschichtete Bänder; deren Beschichtung wird durch das Walzen nicht entfernt, im Gegensatz zum Herstellen von genuteten Bändern durch Fräsen.

Die Genauigkeit und Oberflächengüte, die sich erfindungsgemäß erreichen lassen, sind größer als beim Fräsen, größer auch als wenn das Metallband wie im Stand der Technik zum Erzeugen einer längs verlaufenden Nut wiederholt auf voller Länge gewalzt wird, was wegen der dabei auftretenden ungleichmäßigen Längung nur bis zu Dickenabnahmen von höchstens 10% möglich ist.

Die diskontinuierliche Arbeitsweise des erfindungsgemäßen Verfahrens leistet einen wesentlichen Beitrag zur Maßgenauigkeit des Profils von profilierten Metallbändern. Wegen der diskontinuierlichen Arbeitsweise beginnt jeder Walzschritt aus dem Stillstand des Metallbandes und der Walzen des Walzgerüstes heraus. Deshalb setzt in der Anfangsphase eines jeden Walzschrittes die sich aus dem Eingriff der Walzen in das Metallband ergebende Längung des Metallbandes anders als bei einem kontinuierlichen Profilwalzverfahren nicht schlagartig, sondern so sanft ein, daß eine für die Maßhaltigkeit des Profils wichtige konstante Zugspannung im Metallband aufrechterhalten werden kann, z.B. durch Regelung des Antriebs von Haspeln, welche für das Aufrechterhalten der Zugspannung vorgesehen sind. Zu diesem Zweck erfolgen das Beschleunigen und Bremsen der Walzen und des Metallbandes beim Walzen in gleichem Maße und synchron.

Soll ein Profil abschnittsweise in ein Metallband gewalzt werden, so kann die eine Walze einen zylindrischen Mantel und die andere Walze einen profilierten Mantel aufweisen.

Es ist möglich, von oben und von unten ein Profil in das Band zu walzen. In diesem Fall sind beide Walzen profiliert. Die Maßgenauigkeit und die Oberflächengüte sind um so besser, je kürzer die Walzschritte sind. Mit Vorteil werden die Walzschritte kürzer als der halbe Umfang der Walzen gewählt. In diesem Fall erstreckt sich das Profil nur über einen Teil des Umfangs der Walze. Den verbleibenden Teil der Mantelfläche der Walze kann man zylindrisch ausbilden; das macht es möglich, mit dem zylindrischen Abschnitt der Walzenoberfläche den jeweiligen Abschnitt des Metallbandes in einem ersten Walzschritt noch nicht zu profilieren, sondern zu egalisieren, um dadurch die Maßgenauigkeit des gewalzten Bandes zu erhöhen.

Ein Anwendungsfall, für welchen die Erfindung vorteilhaft verwirklicht wurde, um ein bandförmiges Vormaterial aus Metall herzustellen, welches in regelmäßig wiederkehrenden Abschnitten profiliert ist, betrifft Schreibfedern für Füllfederhalter.

Schreibfedern für Füllfederhalter haben über ihre Länge eine unterschiedliche Dicke. Im hinteren Bereich sind Schreibfedem typisch 0,2 mm dick. Zur Spitze hin wird die Feder dicker, um an der Schreibspitze schließlich ein Maximum von etwa 0,6 mm zu erreichen. Es ist bekannt, Schreibfedern herzustellen, indem ein Metallband durch Walzen abschnittsweise, nämlich in Schritten, deren Länge der Länge der späteren Schreibfedem entspricht, zunächst mit einem entsprechenden Längsprofil versehen wird, welches sich über die gesamte Breite des Metallbandes erstreckt. Dieses profilierte Metallband ist ein Vormaterial, aus welchem später die Schreibfedern ausgestanzt und in die gewünschte gebogene Form umgeformt werden.

Um das profilierte Vormaterial herzustellen, ist es bekannt, von zwei einen Walzspalt begrenzenden Walzen, welche in einem Walzgerüst gelagert sind, die obere Walze in Umfangsrichtung mit einer empirisch ermittelten Kontur zu versehen, welche auf den vorgesehenen Verlauf der Dicke der Schreibfedern komplementär abstimmt ist. Außerhalb dieser abgestimmten Kontur hat die Mantelfläche der oberen Walze einen so geringen Abstand von ihrer Achse, daß es in diesem Bereich nicht zu einem Eingriff mit dem Metallband im Walzspalt kommt. Mit dem Anfang des die abgestimmte Kontur aufweisenden Umfangsabschnittes sticht die Walze in das Metallband ein und nimmt es dann für die Dauer eines Walzschrittes, nämlich solange wie sie mit dem Metallband im Eingriff ist, mit und bewirkt dadurch sowohl einen Vorschub als auch eine Profilierung des Metallbandes. Dabei wird das Metallband von einer ersten Haspel abgerollt und das aus dem Walzspalt austretende profilierte Metallband von einer zweiten Haspel aufgerollt. Da der Vorschub des Metallbandes durch die beiden Walzen bewirkt wird, ergibt sich zwischen ihnen und der zweiten, aufwickelnden Haspel zwangsläufig eine gewisse Loslänge des Metallbandes, welche es erforderlich macht, eine Bandschleife mit einer Bandspanneinrichtung vorzusehen, welche einen Ausgleich schafft zwischen dem diskontinuierlichen Bandvorschub durch die Walzen und der kontinuierlichen Aufwickelbewegung der zweiten Haspel. Das ist mit einigem apparativem Aufwand verbunden, der nachteilig ist.

Da die obere Walze etwa 3 mm vor der Ebene, welche die Längsachsen der beiden Walzen durchsetzt, in das zu walzende Metallband einsticht, ist es femer bekannt, das Metallband vor dem Einstechen der oberen Walze mittels einer mit der Walzendrehung synchronisierten Zange jedesmal vor dem Einstechen der oberen Walze um 1 bis 2 mm zurückzuziehen, um beim späteren Ausstanzen der Schreibfedern den Verschnitt möglichst klein zu halten.

Auf die bekannte Weise hergestellte Schreibfedern weisen unerwünschte Dickenschwankungen auf. Diese rühren einerseits daher, daß bereits das Metallband, von welchem man zur Herstellung des Vormaterials ausgeht, mit Dickenschwankungen behaftet ist, welche sich verstärkt in das durch Walzen profilierte Vormaterial fortsetzen, und zwar insbesondere bei großen Stichabnahmen, wobei hinzukommt, daß große Stichabnahmen bei harten Metallbändern schwierig zu erreichen sind. Angesichts einer für das Herstellen von Schreibfedern erforderlichen Stichabnahme von 60 % bis 70 % steht der Fachmann hier vor einem schwerwiegenden Problem. Die Dickenschwankungen, die sich bereits im Ausgangsmaterial befinden, betragen typisch ± 0,02 mm. Weitere Dickenschwankungen werden dadurch verursacht, daß bei der bekannten Art und Weise der Herstellung des Vormaterials die Walzen andauernd mit gleichbleibender Geschwindigkeit umlaufen, wodurch das Einstechen der profilierten Walze und damit der Bandvorschub schlagartig einsetzen und auch wieder beendet werden. Eine gleichmäßige Zugkraft im Metallband während des Profilierens, welche für ein gleichmäßiges Arbeitsergebnis mit hoher Maßgenauigkeit günstig wäre, ist bei der bekannten Arbeitsweise nicht möglich.

Die vorliegende Erfindung zeigt demgegenüber einen Weg auf, wie ein profiliertes bandförmiges Vormaterial z.B. für Schreibfedern mit größerer Genauigkeit, nämlich mit weniger Abweichungen des tatsächlichen Verlaufs der Dicke vom Soll-Verlauf der Dicke hergestellt werden kann.

Dies wird ermöglicht durch ein die Erfindung weiterbildendes Verfahren mit den im Anspruch 12 angegebenen Merkmalen sowie durch eine Vorrichtung mit den im Anspruch 44 angegebenen Merkmalen.

Erfindungsgemäß wird das Metallband in zwei oder mehr als zwei Walzschritten bis zum Erreichen der Tiefe des gewünschten Profils des Vormaterials gewalzt, so daß die Gesamtverformung nicht nur durch eine einzige, sondern durch zwei oder mehrere Stichabnahmen erreicht wird. Zu diesem Zweck läßt man das Metallband aber nicht mehrere hintereinander angeordnete Walzgerüste durchlaufen; das wäre viel zu aufwendig und würde die Genauigkeit der Längspositionierung des Metallbandes im Walzspalt, die erforderlich ist, um mehrere Walzschnitte in ein- und demselben Abschnitt des Metallbandes durchzuführen, nicht oder nur schwierig erlauben. Vielmehr wird das Metallband zwischen je zwei aufeinanderfolgenden Walzschritten zurückgeholt und dann der zurückgeholte Abschnitt des Metallbandes zwischen denselben zwei Walzen erneut gewalzt. Erst wenn in einen zu profilierenden Abschnitt des Metallbandes in zwei oder mehr als zwei Walzschritten und nach einem oder mehreren Rückholschritten das gewünschte Profil gewalzt worden ist, wird zur Profilierung des nächsten Bandabschnittes des Metallbandes dieser nächste Bandabschnitt in den Walzspalt gefördert.

Es wäre allerdings auch möglich, nach einem ersten Walzschritt in einem ersten Bandabschnitt gegebenenfalls nach Wiederherstellung der Ausgangslage der Walzen z.B. durch Zurückdrehen der Walzen einen gleichen ersten Walzschritt in einem anschließenden Bandabschnitt durchzuführen, dann das Band um zwei Schritte zurückzuholen, danach im ersten Bandabschnitt den zweiten Walzschritt und dann im zweiten Bandabschnitt den zweiten Walzschritt durchzuführen.

Die sich mit der Herstellung von profiliertem Vormaterial befassende Weiterbildung der Erfindung hat wesentliche Vorteile:
◆ Dadurch, daß das Profil des Metallbandes nicht in einem, sondern in zwei oder mehr als zwei Walzschritten erzeugt wird, erzielt man eine größere Maßhaltigkeit als bisher, was sich bei Schreibfedern insbesondere im späteren Schaftbereich auswirkt.
◆ Da das gewünschte Profil in einem Abschnitt des Metallbandes nicht durch einen einzigen, sondern durch zwei oder mehr als zwei Walzschritte erzeugt wird, können auch härtere Metallbänder profiliert werden, auch federharte Bänder.
◆ Das eröffnet der Erfindung Anwendungen die über den Schreibfederbereich hinausgehen und eine Vielzahl von profilierten Teilen erfaßt, die aus einem bandförmigen Halbzeug gebildet und durch Stanzen des Bandes vereinzelt werden können. Anwendungsbeispiele sind elektrische Leiterstrukturen wie z.B. Kontaktfedern, Stromwendelamellen für elektrische Motoren, ferner Leadframes sowie Kettenglieder für Uhrarmbander und für Schmuckketten.
◆ Durch die Möglichkeit, das Profilieren in mehreren Walzschritten vorzunehmen, lassen sich sehr vielgestaltige Profile erzeugen. Es ist sogar möglich, das Profil nicht nur von einer Seite her, vorzugsweise von oben her, in das Metallband zu walzen, sondern auch von beiden Seiten her. Dazu können beide Walzen, die den Walzspalt begrenzen, mit einer entsprechenden, abschnittsweise nicht zylindrischen Kontur versehen werden und / oder eine der Walzen zum Ändern der Höhe des Walzspaltes während des Walzens verlagert werden.
◆ Zur Vielseitigkeit der Erfindung trägt bei, daß das Metallband nicht in jedem Walzschritt profiliert werden muß, sondern in einem ersten Walzschritt lediglich gleichmäßig in seiner Dicke reduziert werden kann, wozu die beiden Walzen jedenfalls auch einen zylindrischen Abschnitt haben, wenn sie nicht ohnehin zylindrisch sind. Wird das Metallband nur von einer Seite her profiliert, dann hat die andere Walze in jedem Fall eine vollständig zylindrische Oberfläche.
◆ Der Fortschritt, den die Erfindung bringt, wird durch minimalen apparativen Aufwand erreicht. Ausgehend von einem an sich bekannten Walzgerüst ist in diesem im wesentlichen nur die Arbeitsweise zu modifizieren, welche zu der Profilierung führt. Ist eine der beiden Walzen, wie beim Herstellen von Schreibfedern an sich bekannt, in Umfangsrichtung profiliert, dann wird sie für Zwecke der Erfindung so gestaltet, daß sie in Umfangsrichtung aufeinanderfolgend Abschnitte mit unterschiedlicher Kontur hat, welche insbesondere durch Freisparungen voneinander getrennt sind und in Verbindung mit dem vorgesehenen Rückholen des Metallbandes ein wiederholtes Walzen ein und desselben Abschnittes des Metallbandes erlauben. Wenn eine beidseitige Profilierung des Metallbandes erwünscht ist, kann auch die gegenüberliegende Walze profiliert sein, so daß sie ebenfalls in Umfangsrichtung aufeinanderfolgend Abschnitte mit unterschiedlicher Kontur hat.
◆ Es ist aber auch möglich, beide Walzen zylindrisch auszubilden und die für ein Profilieren erforderliche Veränderung der Höhe des Walzspaltes beim Walzen dadurch zu erzielen, daß man eine der beiden Walzen, vorzugsweise die obere, im Walzgerüst verlagert. Das kann z.B. mit einem Elektromotor geschehen, welcher zwei Spindeln antreibt, welche auf die zu verlagernde Walze einwirken und mit einem eine wiederholbare Einstellung ermöglichenden inkrementalen Drehgeber gekoppelt sind, mit dessen Hilfe der Elektromotor gesteuert wird. Es ist ferner möglich, die obere Walze hydraulisch zu verlagern, indem man mit zwei kurzen - der Hub beträgt z.B. 50 mm - Hydraulikzylindern auf eine Traverse des Walzgerüstes und mit der Traverse auf die zu verlagernde Walze einwirkt. Die Kolbenstangen der beiden Hydraulikzylinder sind mit inkrementalen Weggebern verbunden, die ihrerseits Bestandteil eines Regelkreises sind, der die Stellung der Kolbenstangen auf einen vorgegebenen Wert bzw. auf einen vorgegebenen Kurvenverlauf - abhängig von dem zu walzenden Profil - regelt. Gegenüber der Verwendung eines elektronischen Servoantriebes hat ein hydraulischer Servoantrieb den Vorteil, schneller und präziser zu sein.
   Mit einem solchen Servoantneb fur das Verlagern der einen Walze (die andere Walze dient als Widerlager) ist es moglich. auch mit zylindrischen Walzen in einem oder mehreren Schritten ein Profil in das Metallband zu walzen. Es hängt von der gewünschten Profilierung ab. wie die Walze in Abhängigkeit vom Bandvorschub zu verlagem ist Eine entsprechende, von dem zu walzenden Profil abgeleitete Steuerkurve fur den Antrieb, der die Walze verlagern soll, kann als Steuerkurve in einem programmierbaren elektronischen Steuergerät gespeichert sein Durch Abspeichern mehrerer Steuerkurven kann erfindungsgemäß mit einem Walzgerust ohne Austausch von Walzen eine entsprechende Anzahl von unterschiedlichen Profilieraufgaben in Metallbändern bewältigt werden.
   Wird nur eine Walze während des Walzens verlagert, dann ist das bevorzugt die obere Walze. Vorzugsweise ist nach Wahl die obere oder die untere Walze beim Walzen verlagerbar um sowohl von oben als auch von unten ein Profil in das Metallband walzen zu konnen Dann dient die jeweils andere Walze als Widerlager und behält ihre Lage bei
   Es ist außerdem möglich, das Verlagern einer Walze während des Walzens anzuwenden bei einem Walzgerüst welches eine profilierte Walze hat. Durch eine solche Kombination von zwei verschiedenen Möglichkeiten, die Höhe des Walzspaltes im Verlauf des Walzens zu verandern, nämlich durch Verwenden einer profilierten Walze in Kombination mit dem Verlagern einer Walze, läßt sich die vielseitige Verwendbarkeit des Walzgerüstes zum Herstellen von abschnittsweise profilierten Bändern noch steigern.
   Wird mit zwei zylindrischen Walzen gearbeitet, ist es vorteilhaft, eine der Walzen, insbesondere die obere Walze, mit einem achsparallelen Einschnitt zu versehen, um auf diese Weise eine Referenz für die Drehwinkelstellung der Walze zu erhalten.
◆ Für das Zurückholen des Metallbandes kommt der Rückholvorrichtung, z.B. der ersten Haspel, von welcher das zu profilierende Metallband abgewickelt wird, eine besondere Bedeutung zu, weil sie die Länge des Schrittes, um welchen das Metallband zurückgeholt wird, hinreichend genau reproduzieren können muß. Dazu versieht man diese erste Haspel vorzugsweise mit einem Servomotor, welcher einen inkrementalen Drehgeber aufweist, der eine genaue Festlegung der gewünschten Schrittlänge beim Abwickeln und auch beim Aufwickeln ermöglicht.

Die Breite des Metallbandes kann so bemessen sein, daß aus jedem der aufeinanderfolgend angeordneten Bandabschnitte ein einziges profiliertes Teil, z.B. eine einzelne profilierte Schreibfeder ausgestanzt werden kann. Die Wirtschaftlichkeit des Verfahrens und eines nach dem Verfahren arbeitenden Walzgerüstes kann leicht vervielfacht werden, wenn breitere Bänder bearbeitet werden, die so breit sind, daß aus jedem profilierten Abschnitt des Vormaterials zwei oder mehr als zwei nebeneinander liegende Schreibfedern oder dergleichen profilierte Gegenstände gebildet werden können.

Eine besonders vorteilhafte Weiterbildung der Erfindung ist Gegenstand des Anspruchs 21.

Gemäß dieser Weiterbildung der Erfindung wird das Metallband vor dem Walzen des Profils egalisiert. Unter einem Egalisieren versteht man ein Walzen des Metallbandes in einem Walzgerüst mit hochkonstantem Walzspalt, wodurch die Dikkenschwankungen des Metallbandes vermindert werden. Walzgerüste zum Egalisieren sind aus der DE 25 41 402 C2 bekannt, worauf wegen weiterer Einzelheiten verwiesen wird. Bei einem bekannten Egalisierwalzgerüst wird ein hochkonstanter Walzspalt dadurch erreicht, daß an den über die Walzenzapfenlager hinaus nach außen verlängerten Walzenzapfen senkrecht zu den Walzenachsen vom Walzgut weg gerichtete Vorspannkräfte ausgeübt werden, welche lotrecht ausgerichtet sein können und vorzugsweise in einer um den Walzwinkel von der Walzenachsebene abweichenden, durch das einlaufende Metallband gehenden Wirkungslinie wirken. Auf diese Weise wird das Arbeitsspiel der Walzen in den Walzenzapfenlagern verringert.

Erfindungsgemäß ist jedoch nicht vorgesehen, dem für das Profilieren des Metallbandes vorgesehenen Walzgerüst ein weiteres, der Egalisierung dienendes Walzgerüst voranzustellen. Vielmehr werden das Egalisieren und das Profilieren in ein und demselben Walzgerüst durchgeführt, wozu das Metallband nicht nur in den der Profilierung dienenden Arbeitsschritten in Vorschubrichtung durch den Walzspalt bewegt wird. Vielmehr wird das Metallband zunächst in Schritten, die mindestens so lang sind wie der Schritt beim Profilieren, unter mäßiger Abnahme seiner Dicke egalisiert. Danach wird das Band um einen Schritt von mindestens der für das Profilieren benötigten Länge und höchstens der beim Egalisieren vorgeschobenen Länge zurückgeholt und danach wird in den zurückgeholten Abschnitt des Metallbandes das Profil gewalzt. In einem Walzgerüst, in welchem die erste Walze zylindrisch und die zweite Walze profiliert ist und einen Umfangsabschnitt mit der Kontur hat, welche auf den gewünschten Verlauf der Dicke z.B. einer Schreibfeder abgestimmt ist, welche aus dem Metallband hergestellt werden soll, hat die zweite Walze zu diesem Zweck zusätzlich noch einen zylindrischen Umfangsabschnitt, welcher von dem die Kontur aufweisenden Umfangsabschnitt getrennt ist (Anspruch 26). Mit dem zylindrischen Umfangsabschnitt wird der Egalisierschritt durchgeführt. Der zylindrische Umfangsabschnitt ist im Hinblick auf seine Bestimmung und unter Berücksichtigung der beim Walzen auftretenden Längung des Metallbandes so lang gewählt, daß der egalisierte Abschnitt des Metallbandes mindestens die Länge der Schreibfeder hat, vorzugsweise etwas länger ist, so daß der Anfang und / oder das Ende des Profilierschrittes einen Abstand vom Anfang und vom Ende des egalisierten Abschnittes einhalten können.

Erfindungsgemäß ist das der Profilierung dienende Walzgerüst also gleichzeitig als ein Walzgerüst zum Egalisieren ausgebildet und mit einem schrittweise vorwärts und rückwärts arbeitenden Bandvorschub ausgestattet.

Die Weiterbildung der Erfindung gemäß Anspruch 21 und gemäß Anspruch 26 hat wesentliche Vorteile:
◆ Die Dickenschwankungen von ± 20 um im Vormaterial und damit auch in den späteren Schreibfedem können auf weniger als ± 2 µm in einer einzelnen Schreibfeder verringert werden, insbesondere im späteren Schaftbereich der Schreibfedern. Mit einer ausgelieferten Vorrichtung konnten Schreibfedern mit Dickenschwankungen von ± 1 µm hergestellt werden.
◆ Die Reproduzierbarkeit des Verlaufs der Dicke von Schreibfeder zu Schreibfeder hat zunächst ± 4 µm erreicht. Mit der ausgelieferten Vorrichtung wurde sogar eine Reproduzierbarkeit von ± 2 um erreicht.
◆ Das sind Genauigkeiten, die bei der Herstellung von Schreibfedern durch Walzen bisher nicht erreicht wurden. Entsprechende Genauigkeiten sind auch bei bandförmigem Vormaterial für andere profilierte Erzeugnisse als Schreibfedern erreichbar.
◆ Der große Fortschritt an Genauigkeit wird durch minimalen apparativen Aufwand erreicht. Ausgehend von einem an sich bekannten Walzgerüst ist in diesem die der Profilierung dienende Arbeitswalze zu modifizieren, indem sie mit einem geeigneten zylindrischen Abschnitt versehen wird, und es sind die Walzenzapfen der beiden Walzen zur Verringerung des Lagerspiels vorzuspannen, z.B. auf eine der in der DE-25 41 402 C2 offenbarten Weisen. Gemäß der DE 25 41 402 C2 werden die Walzenzapfen der beiden Walzen nicht unmittelbar vorgespannt, sondern mittelbar durch Vorspannen der Walzenzapfen von Stützwalzen, welche die beiden Walzen (auch als Arbeitswalzen bezeichnet) vorspannen. Es ist aber auch möglich, die beiden (Arbeits-) Walzen unmittelbar vorzuspannen. Außerdem benötigt man Mittel, die nicht nur ein schrittweises Vorschieben, sondern auch ein schrittweises Zurückholen des Metallbandes in Schritten erlauben, die ungefähr so lang sind wie die Schritte beim Egalisieren. Das kann, wie schon erwähnt einfach dadurch geschehen, daß man mindestens die erste Haspel, von welcher das zu profilierende Metallband abgewickelt wird, mit einem Elektromotor versieht, welcher sich mit hinreichender Genauigkeit in Schritten von der gewünschten Länge steuern und in der Drehrichtung umsteuern läßt. Das geschieht vorzugsweise mit einem Servomotor, welcher einen inkrementalen Drehgeber aufweist, der eine genaue Festlegung der gewünschten Schrittlänge beim Abwickeln und Aufwikkeln ermöglicht. Ein Servomotor ist normalerweise mit einem nachgeordneten Getriebe verbunden. Wenn nachstehend von Servomotoren geredet wird, wird unterstellt, daß sie normalerweise ebenfalls mit einem nachgeordneten Getriebe verbunden sind.

Vorzugsweise wird auch die zweite Haspel, welche das profilierte Metallband aufwickelt, mit einem solchen Servomotor versehen.
◆ Das hat den weiteren Vorteil, daß durch das Zusammenspiel der Servomotoren in allen Phasen, nicht nur beim Egalisieren, sondern auch beim Profilieren und beim Rückholen des Metallbandes auf dieses ein definierter Zug ausgeübt werden kann, welcher das Erreichen eines gleichmäßigen Vormaterials mit geringen Dickenschwankungen begünstigt. Dieser Zug soll möglichst gleichbleibend sein und eine gewisse Grundzugkraft nicht unterschreiten, welche beim Herstellen von Schreibfedern z.B. 500 N betragen kann. Beim Zurückholen zieht deshalb die erste Haspel das Metallband mit größerer Kraft gegen die kleinere Aufhaspelkraft der zweiten Haspel. Durch das Aufrechterhalten einer möglichst gleichbleibenden Grundzugkraft im Metallband in allen Phasen der Bearbeitung des Metallbandes erzielt man eine verbesserte Gleichmäßigkeit des gewalzten Vormaterials und vermeidet man das Auftreten eines Bandverlaufs, d.h., das Metallband verzieht sich nicht.
◆ Ein weiterer Vorteil des Antriebs der Haspeln mit Servomotoren besteht darin, daß der Bandvorschub und der Antrieb der beiden Walzen so gut aufeinander abgestimmt werden können, daß anders als beim Stand der Technik anstelle eines kontinuierlichen Antriebs der Walzen ein diskontinuierlicher Walzenantrieb erfolgen kann. Insbesondere kann die Geschwindigkeit, bei der der Einstich der profilierten Walze in das Metallband erfolgt, auf die Bandvorschubgeschwindigkeit so abgestimmt werden, daß beim Einstechen keine abrupte Beschleunigung des Metallbandes erfolgt. Insbesondere kann das Einstechen der profilierten Walze in das Metallband zunächst bei langsamem Bandvorschub und bei langsamer Walzendrehung erfolgen, gefolgt von einer beschleunigten Bandvorschubbewegung und Walzendrehung. Dies ist für das Erreichen von geringen Dickentoleranzen besonders vorteilhaft.
◆ Ein weiterer Vorteil der Verwendung von Servomotoren zum Antrieb der Haspeln besteht darin, daß besondere Bandspanneinrichtungen, wie sie im Stand der Technik erforderlich sind, nicht benötigt werden.
◆ Ein weiterer Vorteil der Verwendung der Servomotoren zum Antrieb der Haspeln besteht darin, daß der Bandvorschub durch ein programmierbares elektronisches Steuergerät sehr exakt auf die Länge und Lage der profilierten Bandabschnitte und auf die Walzendrehung abgestimmt werden kann, vorzugsweise auch auf die vertikale Verlagerung einer Walze, um insbesondere bei einem durch zwei zylindrische Walzenmantel oder Walzenmäntelabschnitte begrenzten Walzspalt dessen Höhe zu verändern und dadurch eine bestimmte Profilierung zu erzeugen.

Das Zurückholen des Metallbandes kann nicht nur durch eine auf der Einlaufseite des Walzspaltes angeordnete Haspel geschehen, sondern auch durch eine als Zangenvorschubvorrichtung ausgebildete Rückholvorrichtung. Diese Ausführungsform der Erfindung eignet sich besonders für das Bearbeiten kürzerer oder steiferer Bänder, insbesondere für das Herstellen eines Vormaterials für Proofs. Ist die Rückholvorrichtung eine Zangenvorschubeinrichtung, kann sie darüber hinaus benutzt werden, um das Metallband vorzuschieben und dem Walzspalt zuzuführen.

Anstelle einer auf der Auslaufseite des Walzspaltes angeordneten Haspel kann als Ziehvorrichtung für das beim Walzen aus dem Walzspalt austretende Band ebenfalls eine Zangenvorschubvorrichtung verwendet werden. Auch diese Ausführungsform eignet sich vor allem für das Bearbeiten kürzerer oder steiferer Bänder.

Die Qualität des erzeugten bandförmigen Vormaterials wird gesteigert, wenn sowohl beim Walzen als auch beim Rückholen des Bandes in diesem ein definierter Zug aufrecht erhalten wird, wobei dieser günstige Einfluß umso stärker auftritt, je dünner das Metallband ist. Aber auch bei dickeren Bändern, wie sie z.B. für die Herstellung von Proofs verwendet werden, ist es vorteilhaft, das Band während des Walzens und Zurückholens zwischen der Rückholvorrichtung und der Ziehvorrichtung durch ein aufeinander abgestimmtes Bewegen dieser beiden Vorrichtungen unter Spannung zu halten und exakt zu führen.

Bei dem erfindungsgemäßen Verfahren kann die optimale Bandspannung in allen Phasen eines Walzschrittes aufrechterhalten werden, insbesondere auch in der kritischen Phase des Einstechens einer profilierten Walze in das Metallband, denn weil jeder Walzschritt wegen der Natur des erfindungsgemäßen diskontinuierlichen Mehrschritt - Walzverfahrens aus dem Stillstand der Walzen und des Metallbandes heraus beginnt, erfolgt der Eingriff der profilierten Walze in das Metallband nicht schlagartig, sondern so sanft, daß in dieser kritischen Phase des Einstechens der profilierten Walze in das Metallband und in dem gesamten Walzschritt die Zugkraft der Bandspanneinrichtung, z.B. der Haspeln, auf einen für das jeweilige Band optimalen konstanten Wert geregelt werden kann. Dazu werden die Haspeln und die Walzen beim Beschleunigen und Bremsen des Metallbandes und der Walzen mit Vorteil mit ihren jeweiligen Antriebsmotoren synchron und in gleichem Maße beschleunigt bzw. gebremst.

Die optimale Vorspannung, mit welcher das Lagerspiel der Walzen weggespannt wird, kann für den jeweiligen Anwendungsfall empirisch ermittelt werden und bleibt dann für den Anwendungsfall konstant. Die Optimierung erfolgt vorzugsweise so, daß die im jeweiligen Anwendungsfall auftretende Dehnung des Walzgerüstes beim Egalisieren ermittelt und durch passende Einstellung der Vorspannung kompensiert wird.

Das Egalisieren des Metallbandes kann aber nicht nur erfolgen, wenn ein profiliertes Vormaterial hergestellt wird sondern auch beim Herstellen eines nichtprofilierten Vormaterials, wie es z B fur Proofs verwendet wird. In diesem Fall sind die beiden Walzen ohnehin zylindnsch und können in jeder Stellung zum Egalisieren herangezogen werden wenn das Walzgerüst eine das Egalisieren ermöglichende Ausbildung hat, durch welche der Einfluß des Spiels der Walzenzapfen in ihren Lagen vermindert wird

Weitere Merkmale und Vorteile der Erfindung ergeben sich aus den beigefügten schematischen Zeichnungen welche Ausfuhrungsbeispiele der Erfindung zeigen.
- Figur 1: zeigt eine teilweise geschnittene Seitenansicht einer Maschine gemäß der Erfindung
- Figur 2: zeigt eine teilweise geschnittene Vorderansicht der Maschine,
- Figur 3: zeigt einen gegenuber der Figur 1 vergrößerten Ausschnitt aus der Maschine, nämlich den Hauptteil des Walzgerüstes der Maschine,
- Figur 4: zeigt einen gegenüber der Figur 2 vergrößerten Ausschnitt aus der Maschine, nämlich das Walzgerust. die
- Figuren 5-10: zeigen ein Ablaufschema eines ersten mit der Maschine ausführbaren Arbeitsverfahrens, die
- Figuren 11-16: zeigen ein Ablaufschema eines zweiten mit der Maschine ausführbaren Arbeitsverfahrens, die
- Figur 17: zeigt ein schematisches Diagramm zum Durchführen der Erfindung mit zwei zylindrischen Walzen, die
- Figur 18: zeigt zur Erläuterung eines Verfahrens zur Herstellung eines Vormaterials für Proofs zwei in sechs Umfangsabschnitte unterteilte Walzen, und die
- Figur 19: zeigt eine abgewandelte Maschine gemäß der Erfindung in einer der Figur 1 entsprechenden Darstellung.

Einander entsprechende Teile sind in den Beispielen mit übereinstimmenden Bezugszahlen bezeichnet.

Die in Figur 1 und Figur 2 dargestellte Maschine hat ein Fundament 1, auf welchem in der Mitte ein Walzgerüst 2 aufgebaut ist, vor welchem und hinter welchem jeweils eine Aufnahmeeinrichtung 3 und 4 für eine Haspel 5 und 6 befestigt ist, welche durch einen als elektrischer Servomotor ausgebildeten Antriebsmotor 7, 8 antreibbar ist.

In seitlichen Einbauteilen 9 und 9a des Walzgerüsts sind zwei Arbeitswalzen 11 und 12, nachfolgend einfach als Walzen bezeichnet, gelagert, welche gemeinsam einen Walzspalt 13 begrenzen. Oberhalb der oberen Walze 12 und unterhalb der unteren Walze 11 ist jeweils eine im Durchmesser größere Stützwalze 14 bzw. 15 in Einbauteile 10 und 10a eingebaut. Die Einbauteile 9, 9a der Arbeitswalzen 11 und 12 sind jeweils in einem Ausschnitt der Einbauteile 10, 10a der Stützwalzen 14, 15 angeordnet. Im unteren Einbauteil 9 befinden sich jeweils zwei kurze Hydraulikzylinder 46, 47, welche auf das obere Einbauteil 9a einwirken und dazu dienen, eine beim Walzen auftretende Biegung der Arbeitswalzen 11, 12 auszugleichen.

Ein zu bearbeitendes Metallband 16 läuft von der Haspel 5 über eine Überlaufrolle 17 hinweg in den Walzspalt 13 hinein, tritt durch diesen hindurch und gelangt über eine weitere Überlaufrolle 18 auf die zweite Haspel 6, welche das im Walzgerüst 2 bearbeitete Metallband 16 aufwickelt. Zwischen dem Walzspalt 13 und der zweiten Überlaufrolle 18 ist noch eine Einrichtung 19 zum Absaugen von Walzöl vorgesehen, in welcher das Metallband 16 von dem Walzöl gereinigt wird.

Der Aufbau des Walzgerüstes 2 ist eingehender in den Figuren 3 und 4 dargestellt. Daraus ergibt sich, daß die beiden Walzen 11 und 12, deren Durchmesser nur ungefähr 1/3 des Durchmessers der Stützwalzen 14 und 15 beträgt, mit ihren Walzenzapfen 20 und 21 in Walzenzapfenlagern 22 gelagert sind, welche als Rollenlager ausgebildet sind. Ein Walzenzapfen 21 einer jeden der beiden Walzen 11 und 12 ist über sein Walzenzapfenlager 22 hinaus verlängert und als Teil einer kardanischen Aufhängung 23 ausgebildet, welche den Antrieb der beiden Walzen 11 und 12 jeweils mittels einer Kardanwelle 24 ermöglicht. Ein die beiden Walzen 11 und 12 über die Kardanwellen 24 synchron antreibender Elektromotor 41 ist in Figur 2 dargestellt. Er treibt die Walzen 11 und 12 über ein sich verzweigendes Getriebe 48 an. Es ist aber auch möglich, die Walzen 11 und 12 durch zwei getrennte Motoren anzutreiben, wie anhand der Figur 17 besprochen wird.

Die Stützwalzen 14 und 15 haben Walzenzapfen 25, welche in als Rollenlager ausgebildete Walzenzapfenlager 26 der seitlichen Einbauteile 10 und 10a gelagert sind. Die Walzenzapfen 25 sind über die Walzenzapfenlager 26 hinaus verlängert und stecken in Lagerschalen 27, von denen die Lagerschalen der unteren Stützwalze 14 mit dem Fundament 1 verspannt sind, während die Lagerschalen 27 der oberen Stützwalze 15 mit einer darüber angeordneten Traverse 28 verspannt sind. Das Verspannen geschieht jeweils mit einer von der Lagerschale 27 ausgehenden Gewindestange 29, auf welcher ein Satz Tellerfedern 30 angeordnet ist, der durch eine Mutter 31 gespannt wird. Das ist nur oberhalb der Traverse 28 dargestellt, am Fundament 1 aber in gleicher Weise vorgesehen. Durch diese Vorspannung wird das Lagerspiel der Stützwalzen 14 und 15 und damit dessen Einfluß auf die Abweichungen der Dicke des gewalzten Metallbandes von seiner Solldicke verkleinert. Damit erreichen die Walzen 11 und 12 ebenso wie die Stützwalzen 14 und 15 eine Rundlaufgenauigkeit von ± 1 µm.

Die erforderliche Vorspannung des Walzgerüstes 2 wird mit Hilfe von zwei Spindeln 32 und 33 erzeugt, welche von oben her auf die Traverse 28 und auf die Lagerschalen 27 drücken und jeweils durch einen eigenen, oben auf dem Walzgerüst 2 angeordneten, Elektromotor 34 (siehe Figur 1) angetrieben werden. Zu diesem Zweck haben beide Elektromotoren 34 eine als Ritzel ausgebildete treibende Welle 49, deren Zähne jeweils mit einem Zahnrad 50 kämmen. Die beiden Zahnräder 50 sind drehfest auf der einen Spindel 32 und auf der anderen Spindel 33 befestigt. Die geeignete Vorspannung des Walzgerüstes wird empirisch aus der Dehnung des Walzgerüstes im jeweiligen Anwendungsfall ermittelt und so eingestellt, daß die Dehnung kompensiert wird. Nach dieser Voreinstellung arbeitet die erfindungsgemäße Maschine folgendermaßen:

Das zu bearbeitende Metallband 16 wird von der ersten Haspel 5 abgerollt, durch den Walzspalt 13 hindurchgeführt, bis zur zweiten Haspel 6 gezogen und auf dieser befestigt.

Die erste, untere Walze 11 hat eine zylindrische Mantelfläche 11. Die zweite, obere Walze 12 hat eine Mantelfläche (Figur 5) mit einem profilierten Umfangsabschnitt 35, welcher in Umfangsrichtung der Walze 12 gemessen eine Länge L1 hat, und einen zylindrischen Umfangsabschnitt 36, welcher in Umfangsrichtung der Walze 12 gemessen eine Länge L2 hat, beide voneinander getrennt durch zwei Freisparungen 37 und 38. Der zylindrische Umfangsabschnitt 36 der Mantelfläche hat den größten Abstand von der Achse der zweiten Walze 12, die Freisparungen 37 und 38 haben den kleinsten Abstand von der Achse der zweiten Walze 12. Der profilierte Umfangsabschnitt 35 der Mantelfläche hat eine Kontur, deren Verlauf in Umfangsrichtung abgestimmt ist auf den Längsverlauf der Dicke der Schreibfeder, die aus dem Metallband 16 schließlich hergestellt werden soll.

In den Figuren 5 bis 16 ist die erste, untere Walze 11, welche zylindrisch ist, nur teilweise dargestellt.

Die Bearbeitung des Metallbandes 16 beginnt damit, daß in das zwischen den beiden Haspeln 5 und 6 gespannte Metallband der zylindrische Umfangsabschnitt 36 der zweiten Walze 12 einsticht, und zwar sanft bei langsamer, auf die Umfangsgeschwindigkeit des zylindrischen Umfangsabschnitts 36 angepaßter Vorschubgeschwindigkeit des Metallbandes 16. Diese Einstichphase ist in Figur 5 dargestellt, jedoch nicht maßstäblich, sondern mit übertrieben dick dargestelltem Metallband 16. Im weiteren Verlauf der Figuren 6 bis 16 sind auch die Stichabnahmen des Metallbandes durch den Walzvorgang übetrieben dargestellt, um den Walzvorgang deutlicher werden zu lassen. Der zylindrische Umfangsabschnitt 36 rollt auf dem Metallband 16 ab und vermindert dessen Dicke dabei typisch von 0,66 mm auf 0,60 mm unter gleichzeitiger Egalisierung der Dicke. Das Ende des Egalisierschrittes ist in Figur 6 dargestellt. Das Metallband 36 gelangt jetzt aus dem Eingriff des zylindrischen Umfangsabschnitts 36 der zweiten Walze 12, welche sich noch ein Stückchen weiter dreht, bis die Freisparung 37 dem Metallband 16 zugewandt ist. Vorzugsweise bei stillgesetzten Walzen 11, 12 wird das Metallband 16 nun durch Umsteuern der beiden als Servomotoren ausgebildeten Antriebsmotoren 7 und 8 zurückgeholt, und zwar um eine Länge, welche größer als L1, aber kleiner als L2 ist;L2 ist die Länge, auf welcher das Metallband 16 egalisiert wurde. Die Länge, um welche das Metallband 16 zurückgeholt wird, wird so gewählt, daß im nächsten Schritt (Figur 7), wenn die Bewegung der Walzen 11 und 12 und die Vorschubbewegung des Metallbandes 16 erneut gestartet werden, der profilierte Umfangsabschnitt 35 der Walze 12, welcher die auf die Schreibfedern abgestimmte Kontur aufweist, unmittelbar nach dem Beginn des egalisierten Abschnittes des Metallbandes 16 sanft in diesen einsticht (Figur 7) oder geringfügig, z.B. 2 mm, dahinter. Während die Freisparung 37 dem Metallband 16 zugewandt ist, wird durch Verdrehen der Spindeln 32 und 33 die obere, zweite Walze 12 um ein solches Maß nach unten verlagert, daß mit dem als nächstes in das Metallband 16 einstechenden profilierten Umfangsabschnitt 35 der Walze 12 die gewünschte Einstichtiefe erreicht wird. Bei weiterer Drehung der zweiten Walze 12 und darauf abgestimmtem Vorschub des Metallbandes 16 mittels der zweiten Haspel 6 wird mit dem profilierten Umfangsabschnitt 35 das für die Schreibfeder vorgesehene Profil sich über die gesamte Breite des Metallbandes 16 erstreckend in dessen egalisierten Abschnitt gewalzt (Figuren 7 und 8). Figur 8 zeigt den Endpunkt des Profilierwalzschrittes. Er endet in geringem Abstand vor dem Ende des egalisierten Abschnittes auf dessen Niveau. Bei fortschreitender Drehung der oberen Walze 12 ist deren Freisparung 38 dem Metallband 16 zugewandt. In dieser Phase wird die obere Walze 12 durch Verdrehen der Spindeln 32 und 33 wieder nach oben verlagert, so daß die für den folgenden Egalisierwalzschritt erforderliche Höhe des Walzspaltes 13 eingestellt wird. Die Lage der Freisparung 38 zwischen dem profilierten Umfangsabschnitt 35 und dem zylindrischen Umfangsabschnitt 36 der zweiten Walze 12 und die Positionierung des Metallbandes 16 im Walzspalt 13 mittels der Servomotoren 7 und 8 der Haspeln 5 und 6 wird so aufeinander abgestimmt, daß der nächste Einstich des zylindrischen Umfangsabschnitts 36 in einem kleinen, etwa 2 mm betragenden Abstand hinter dem Ende des zuvor egalisierten Abschnittes des Metallbandes 16 erfolgt (Figur 9), womit ein weiterer Egalisierschritt, wie in den Figuren 9 und 10 dargestellt, eingeleitet wird.
Während des Egalisierens, Profilierens und Zuruckholens sorgen die Servomotoren 8 und 9 für eine möglichst gleichmäßige Zugspannung im Metallband 16.

Das in den Figuren 11 bis 16 dargestellte Ausführungsbeispiel unterscheidet sich von dem in den Figuren 5 bis 10 dargestellten Ausführungsbeispiel darin, daß die obere Walze 12 nicht nur mit zwei Umfangsabschnitten, sondern mit drei Umfangsabschnitten 35, 36 und 40, welche durch Freisparungen 37, 38 und 39 voneinander getrennt sind, auf das zu bearbeitende Metallband 16 einwirkt. Das dafür vorgesehene Walzgerüst 2 hat denselben Aufbau, wie er in den Figuren 1 bis 4 dargestellt ist, mit der Maßgabe, daß als obere Walze 12 die in den Figuren 11 bis 16 dargestellte Walze 12 eingesetzt ist.

Der Umfangsabschnitt 36 ist zylindrisch, wohingegen die beiden Umfangsabschnitte 35 und 40 ein nicht - zylindrisches Profil haben. Wie im Beispiel der Figuren 5 bis 10 hat der zylindrische Umfangsabschnitt 36 durchgehend den größten Abstand von der Achse der Walze 12, was vorteilhaft ist, wenn es darum geht, den zylindrischen Umfangsabschnitt, welcher dem Egalisieren dient, nach Bedarf nachzuschleifen.

Das in den Figuren 11 bis 16 dargestellte Arbeitsverfahren entspricht dem in den Figuren 5 bis 10 dargestellten Arbeitsverfahren mit der Besonderheit, daß nach dem Egalisieren der betreffende Abschnitt des Metallbandes 16 nicht in einem einzigen, sondern in zwei aufeinanderfolgenden Walzschritten profiliert wird, zwischen denen das Metallband 16 noch einmal zurückgeholt wird.

Figur 11 zeigt analog der Figur 5 das Einstechen des zylindrischen Umfangsabschnittes 36 der Walze 12 in das Metallband 16. Figur 12 zeigt analog der Figur 6 das Ende des Egalisierwalzschrittes. Durch Weiterdrehen der oberen Walze 12 gelangt das Metallband 16 aus deren Eingriff und kann durch die Haspel 5 zurückgeholt werden. Während dieser Phase wird die obere Walze 12 mittels der Spindeln 32 und 33 nach unten verlagert, um die Höhe des Walzspaltes 13 für den nachfolgenden ersten Profilierwalzgang einzustellen, dessen Beginn in Figur 13 dargestellt ist. Figur 13 entspricht der Figur 7 und zeigt das Einstechen des ersten nicht zylindrischen, profilierten Umfangsabschnittes 35 der Walze 12. Figur 14 entspricht der Figur 8 und zeigt das Ende des ersten Profilierwalzschrittes.

Beim Weiterdrehen der Walze 12 gelangt das Metallband 16 erneut aus dessen Eingriff heraus und in dieser Phase, während die Freisparung 39 dem Metallband 16 zugewandt ist, wird dieses ein weiteres Mal zurückgeholt und durch Betätigen der Spindeln 32 und 33 der Walzspalt 13 für den zweiten Profilierwalzschritt eingestellt, dessen Beginn mit dem Einstechen des profilierten Umfangsabschnittes 40 in Figur 15 dargestellt ist

Figur 16 zeigt das Ende des zweiten Profilierwalzschrittes. Durch Weiterdrehen der Walze 12 wird das Metallband 16 erneut frei und kann für das Egalisieren im nachfolgenden Bandabschnitt positioniert werden, unter gleichzeitiger Einstellung der für das Egalisieren vorgesehenen Hohe des Walzspaltes 13. Es wiederholt sich dann die in den Figuren 11 bis 16 dargestellte Schrittfolge.

Diese Arbeitsweise eignet sich besonders fur das Herstellen von profilierten Abschnitten in Bändern, bei denen die gewunschte Stichabnahme nicht oder nur schwer oder nicht mit der gewunschten Genauigkeit in einem einzigen Profilierwalzschritt erzielt werden kann

Die Erfindung kann auch mit mehr als zwei Profilierwalzschritten durchgeführt werden. Um die erforderliche Anzahl von Umfangsabschnitten unterbringen zu können, welche am Walzvorgang teilnehmen kann der Durchmesser der Walze 12 nach Bedarf vergrößert werden

Es ist auch möglich, zusätzlich oder an Stelle eines Egalisierwalzschrittes einen Reduzierwalzschritt vorzusehen in welchem die Dicke des Metallbandes 16 abschnittsweise zunächst gleichmaßig vermindert wird. bevor sie in einem späteren Walzschritt profiliert wird.

Es ist auch möglich, das Metallband 16 nach Bedarf beidseitig zu profilieren. In diesem Fall wird als untere Walze 11 anstelle einer zylindrischen Walze eine Walze eingesetzt, welche außer einem oder mehreren zylindrischen Umfangsabschnitten in ähnlicher Weise wie die obere Walze einen oder mehrere profilierte Umfangsabschnitte hat, welche durch Freisparungen voneinander getrennt sind. Wenn, wie bevorzugt, die beiden Walzen 11 und 12 getrennt antreibbar sind, können sie für vielfältige Profilieraufgaben eingesetzt werden. So kann bei getrenntem Antrieb der Walzen 11 und 12 immer dafür gesorgt werden, das ein zylindrischer Umfangsabschnitt der einen Walze beim Walzvorgang mit einem beliebigen anderen Umfangsabschnitt der gegenüberliegenden Walze zusammenarbeitet, unabhängig davon, wie die Abfolge der Umfangsabschnitte auf der jeweiligen Walze gewählt ist.

Die Erfindung ist nicht nur anwendbar auf das Herstellen von Vormaterial für Schreibfedern, sondern auch für das Herstellen anderer bandförmiger Vormaterialien, welche in einer Folge von regelmäßig wiederkehrenden Abschnitten über die gesamte Breite des Metallbandes 16 profiliert sind, z.B. zur Herstellung eines bandförmigen Vormaterials für die Herstellung von elektrischen Leiterstrukturen wie z. B. Kontaktfedern oder Leadframes oder zur Herstellung von genuteten Bändern mit quer zur Längsrichtung des Metallbandes 16 verlaufenden Nuten, welche sich durchgehend vom einen bis zum anderen Längsrand des Metallbandes erstrecken und aus welchen z.B. Kommutatorlamellen, elektrische Steckverbinder oder sonstige elektrische Kontaktteile ausgestanzt werden können. Jede mit Hilfe von gegebenenfalls profilierten Walzen herstellbare Profilform kann durch das erfindungsgemäße Verfahren gebildet werden.

Figur 17 zeigt in einem schematischen Diagramm, wie die Servomotoren 7 und 8 der beiden Haspeln 5 und 6, vorzugsweise ebenfalls als Servomotoren ausgebildete Elektromotoren 41 und 42, für den Antrieb der beiden Walzen 11 und 12, sowie die beiden Elektromotoren 34, bei welchen es sich vorzugsweise ebenfalls um Servomotoren mit nachgeordnetem Getriebe 34a handelt und mit welchen mittels der Spindeln 33 und 32 die obere Walze 12 verlagert werden kann, über ein einheitliches elektronisches Steuergerät 43 miteinander verknüpft sind. Damit können in Abhängigkeit von einer dem Steuergerät 43 vorgegebenen und vorzugsweise in digitaler Form gespeicherten Profilform, welche in das Metallband 16 gewalzt werden soll, durch Steuern der Servomotoren 7 und 8 der Vorschub des Metallbandes 16 beim Walzen und beim Rückholen gesteuert, darauf abgestimmt die Walzen 11 und 12 gedreht, angehalten und gegebenenfalls zurückgedreht und in Abhängigkeit vom Vorschub des Metallbandes 16 und der in das Steuergerät 43 eingegebenen Profilform die Walze 12 durch Betätigen der Elektromotoren 34 verlagert werden. Dabei werden die aktuellen Positionen jeweils durch inkrementale Drehgeber an das Steuergerät 43 zurückgemeldet. Diese Drehgeber sind Bestandteil der Servomotoren 7, 8, 41 und 42. Zwischen den Spindeln 32 und 33 und den beiden Servomotoren 34 ist jeweils ein inkrementaler Drehgeber 44 beispielhaft gesondert dargestellt.

Figur 17 zeigt zwei zylindrische Walzen 11 und 12, von denen die obere Walze 12 einen radialen, achsparallelen Einschnitt 45 hat, um eine Referenz für die Drehwinkellage dieser Walze 12 zu gewinnen. Für den Fall, daß die obere Walze 12 einen nicht-zylindrischen Umfangsabschnitt hat, wie in den vorhergehenden Beispielen dargestellt, kann eine Verlagerung der oberen Walze 12 während des Walzens entfallen; sie würde dann bedarfsweise nur zwischen den einzelnen Walzschritten stattfinden.

Die Kurve, nach welcher die verlagerbare Walze 12 verlagert wird, kann nicht nur softwaremäßig im Steuergerät abgelegt werden. Grundsätzlich ist vielmehr auch eine mechanische Kurvensteuerung mit Hilfe einer mit dem Bandvorschub synchron laufenden Kurvenscheibe möglich.

Mit dem in Figur 17 dargestellten Walzgerüst kann auch ein Vormaterial für Proofs mit besonders hoher Oberflächengüte hergestellt werden. Zweckmäßigerweise hat die obere Walze 12 den radialen, achsparallelen Einschnitt in diesem Fall nicht oder nicht über ihre volle Länge, sondern nur an einem ihrer Ränder, was genügt, um eine absolute Referenz für die Drehwinkellage dieser Walze 12 zu gewinnen. Es sei z.B. angenommen, daß der Umfang der Walzen 11 und 12 so auf den Durchmesser von herzustellenden Proofs abgestimmt ist, daß aus einer Länge des Vormaterials, welche dem Umfang der Walzen 11 und 12 gleich ist, sechs Proofs hintereinander ausgestanzt werden können. Deswegen wird die Walzenoberfläche in sechs gleiche Umfangsabschnitte I bis VI eingeteilt. Damit kann das erfindungsgemäße Verfahren z.B. so durchgeführt werden: Zu Anfang ist die Mantelfläche der beiden Walzen 11 und 12 auf Spiegelhochglanz geläppt. Es sei angenommen, daß jeder Abschnitt des Metallbandes 16 in einer Länge, der ungefähr 1/6 des Umfangs der Walzen 11 und 12 entspricht, in drei Walzschritten fertiggewalzt wird. Dazu wird ein erster Bandabschnitt zwischen den Umfangsabschnitten I gewalzt, der Walzspalt 13 geöffnet, das Metallband 16 um den gewalzten Abschnitt zurückgeholt, zwischen den Umfangsabschnitten I erneut gewalzt, ein zweites Mal zurückgeholt und dann zwischen den Umfangsabschnitten II fertig gewalzt.

Der zweite Abschnitt des Metallbandes 16 wird im ersten Walzschritt zwischen den Umfangsabschnitten I gewalzt, zurückgeholt, im zweiten Walzschritt zwischen den Umfangsabschnitten II gewalzt, zurückgeholt und im dritten Walzschritt zwischen den Umfangsabschnitten III fertig gewalzt.

Der dritte Abschnitt des Metallbandes 16 wird im ersten Walzschritt zwischen den Umfangsabschnitten II gewalzt, dann zurückgeholt, im zweiten Walzschritt zwischen den Umfangsabschnitten III gewalzt, zurückgeholt und im dritten Walzschritt zwischen den Umfangsabschnitten IV gewalzt.

Der vierte Abschnitt des Metallbandes 16 wird im ersten Walzschritt zwischen den Umfangsabschnitten III gewalzt, dann zurückgeholt, im zweiten Walzschritt zwischen den Umfangsabschnitten IV gewalzt, zurückgeholt und im letzten Walzschritt zwischen den Umfangsabschnitten V gewalzt.

Der fünfte Abschnitt des Metallbandes 16 wird im ersten Walzschritt zwischen den Umfangsabschnitten IV gewalzt, zurückgeholt, dann im zweiten Walzschritt zwischen den Umfangsabschnitten V gewalzt, zurückgeholt und im letzten Walzschritt zwischen den Umfangsabschnitten VI gewalzt.

Dieser Zyklus kann sich wiederholen, solange die damit erzielbare Oberflächengüte den gestellten Anforderungen genügt. Wie viele Zyklen erforderlich sind, um eine gewünschte Oberflächengüte zu erhalten, kann durch Vorversuche ermittelt werden. Es ist aber auch möglich, zwischen dem Walzspalt 13 auf der einen Seite und der zweiten Haspel 6 auf der anderen Seite ein Dickenmeßgerät vorzusehen, welches die Dicke des aus dem Walzspalt 13 austretenden Metallbandes 16 mißt. Ein solches Dickenmeßgerät 51 ist in Figur 17 schematisch eingezeichnet und in Figur 19 konkreter dargestellt. Der Aufbau des Dickenmeßgerätes 51 ist Stand der Technik. Es kann sich um ein Meßgerät mit einem mechanischen Tastkopf mit Diamantspitze handeln, dessen Auslenkung elektrisch abgegriffen wird, oder um ein Gerät, welches die Banddicke berührungslos mit Hilfe von Röntgenstrahlen mißt, indem deren Schwächung beim Durchtritt durch das Band gemessen wird. Ein solches Dickenmeßgerät 51 kann, wie in Figur 17 dargestellt, Bestandteil eines Regelkreises sein, in welchem es den lstwert der Banddicke ermittelt, diesen dem elektronischen Steuergerät 43 als Eingangswert eingibt, welches den Istwert mit einem vorgegebenen Sollwert vergleicht und daraus ein Stellsignal für die beiden Elektromotoren 34 bildet, welche eine entsprechende Verstellung des Walzspaltes 13 bewirken.

Mit der in Figur 17 dargestellten Vorrichtung können auch quer zu ihrer Längsrichtung genutete Metallbänder oder Metallbänder mit einem anderen sich durchgehend über die gesamte Breite des Metallbandes 16 erstreckendem Profil hergestellt werden, wenn eine der beiden Walzen 11, 12 mit einer sich in Umfangsrichtung erstreckenden entsprechenden Profilierung versehen ist.

Figur 19 zeigt ein gegenüber den Figuren 1 bis 4 abgewandeltes Ausführungsbeispiel. Es unterscheidet sich von dem Ausführungsbeispiel der Figuren 1 bis 4 dadurch, daß anstelle von Haspeln 5 und 6 Zangenvorschubeinrichtungen 52 und 53 vorgesehen sind. Diese Ausführungsform eignet sich besonders für kürzere oder dickere Metallbänder 16, welche nicht so leicht gewickelt werden können. Diese Ausführungsform eignet sich insbesondere für das Herstellen eines Vormaterials für Proofs in Längen von z.B. einigen Metern.

Die Zangenvorschubeinrichtungen 52 und 53 haben einen Schlitten 56, 57, welcher mittels eines Servomotors 54, 55 in waagerechter Richtung dem Walzspalt 13 angenähert und von ihm entfernt werden kann. Zu diesem Zweck ist an der Unterseite des Schlittens 56, 57 eine schwalbenschwanzförmige Feder 58 vorgesehen, welche in eine dazu passende schwalbenschwanzförmige Nut 59, 60 eingreift, welche an einem Ansatzteil 61, 62 des Walzgerüstes 2 ausgebildet ist. Durch den Eingriff von Nut 59, 60 und Feder 58 wird eine genaue Waagerechtführung der Schlitten 56, 57 erreicht. Andere Arten der Führung sind möglich. Auf jedem Schlitten 56, 57 befindet sich ein starr mit dem Schlitten befestigter unterer Backen 63 und ein oberer Backen 64, dessen Abstand vom unteren Backen veränderlich ist, vorzugsweise mittels eines Druckmittelzylinders. Zwischen den beiden Backen 63 und 64, welche eine Zange oder Klemme bilden, wird das Metallband 16 hindurchgeführt und nach Bedarf eingespannt. Die Zangenvorschubeinrichtungen 52 und 53 können einzeln aber auch gemeinsam aufeinander abgestimmt betätigt und verschoben werden. Im zweiten Falle ist es möglich, sowohl beim Walzen als auch beim Zurückholen in dem zwischen den beiden Zangenvorschubeinrichtungen 52 und 53 eingespannten Abschnitt des Metallbandes 16 eine definierte Zugspannung aufrechtzuerhalten.

Die beiden Zangenvorschubeinrichtungen 52 und 53 sind, wie in Figur 19 dargestellt, dem Walzspalt 13 benachbart angeordnet An der Auslaufseite des Walzspaltes 13 ist in der Walzrichtung auf die Zangenvorschubeinrichtung 53 folgend die Einrichtung 19 zum Absaugen von Walzol angeordnet, an welche sich ein Dickenmeßgerät 51 anschließt, welche die Dicke des gewalzten Metallbandes 16 mit einem Tastkopf oder berührungslos erfaßt und meldet, so daß bei Abweichungen von der gewünschten Dicke steuernd oder regelnd eingegriffen werden kann, um die Höhe des Walzspaltes 13 in geeigneter Weise zu verändern.

### Bezugszahlenliste:

- 1.: Fundament
- 2.: Walzgerüst
- 3.: Aufnahmeeinrichtung
- 4.: Aufnahmeeinrichtung
- 5.: Haspel
- 6.: Haspel
- 7.: Antriebsmotor (Servomotor)
- 8.: Antriebsmotor (Servomotor)
- 9: Einbauteil für Arbeitswalzen
- 9a: Einbauteil für Arbeitswalzen
- 10.: Einbauteil für Stützwalzen
- 10a: Einbauteil für Stützwalzen
- 11. 1.: Walze (Arbeitswalze)
- 12. 2.: Walze (Arbeitswalze)
- 13.: Walzspalt
- 14.: Stützwalze
- 15.: Stützwalze
- 16.: Metallband
- 17.: Überlaufrolle
- 18.: Überlaufrolle
- 19.: Einrichtung zum Absaugen von Walzol
- 20.: Walzenzapfen
- 21.: Walzenzapfen
- 22.: Walzenzapfenlager (Rollenlager)
- 23.: kardanische Aufhangung
- 24.: Kardanwelle
- 25.: Walzenzapfen
- 26.: Walzenzapfenlager (Rollenlager)
- 27.: Lagerschale
- 28.: Traverse
- 29.: Gewindestange
- 30.: Tellerfedern
- 31.: Mutter
- 32.: Spindel
- 33.: Spindel
- 34.: Elektromotor
- 34a: nachgeordnetes Getriebe
- 35.: profilierter Umfangsabschnitt
- 36.: zylindrischer Umfangsabschnitt
- 37.: Freisparung
- 38.: Freisparung
- 39.: Freisparung
- 40.: profilierter Umfangsabschnitt
- 41.: Elektromotoren
- 42.: Elektromotoren
- 43.: elektronisches Steuergerät
- 44.: Drehgeber
- 45.: Einschnitt
- 46.: Hydraulikzylinder
- 47.: Hydraulikzylinder
- 48.: Getriebe
- 49.: Welle
- 50.: Zahnrad
- 51.: Dickenmeßgerät
- 52.: Zangenvorschubvorrichtung
- 53.: Zangenvorschubvorrichtung
- 54.: Motor für 52
- 55.: Motor für 53
- 56.: Schlitten
- 57.: Schlitten
- 58.: Feder
- 59.: Nut
- 60.: Nut
- 61.: Ansatzteil
- 62.: Ansatzteil
- 63.: unterer Backen
- 64.: oberer Backen

## Patentansprüche

1. Verfahren zum Herstellen eines bandförmigen Vormaterials aus Metall mittels Walzen (11, 12) eines Walzgerüstes (2), welche einen Walzspalt (13) begrenzen, indem das Metallband in zwei oder mehr als zwei Walzschritten gewalzt wird,
**dadurch gekennzeichnet, daß** das Metallband (16) in aufeinanderfolgenden Abschnitten zwischen denselben zwei Walzen (11, 12) jeweils diskontinuierlich gewalzt wird, wozu das Metallband (16) nach einem Walzen eines solchen Abschnittes des Metallbandes (16) zurückgeholt und der zurückgeholte Abschnitt erneut gewalzt wird, wobei der zurückgeholte Abschnitt des Metallbandes (16) kürzer als der Umfang der Walzen (11, 12) gewählt wird.

2. Verfahren nach Anspruch 1, **dadurch gekennzeichnet, daß** das Metallband (16) auch beim Zurückholen gewalzt wird.

3. Verfahren nach Anspruch 1 oder 2, **dadurch gekennzeichnet, daß** die zurückgeholten Abschnitte des Metallbandes (16) höchstens halb so lang, wie der Umfang der Walzen (11, 12) gewählt werden.

4. Verfahren nach Anspruch 1, 2 oder 3, **dadurch gekennzeichnet, daß** beide Walzen (11, 12) zylindrisch gewählt werden.

5. Verfahren nach einem der vorstehenden Ansprüche, **dadurch gekennzeichnet, daß** der letzte Walzschritt in einem jeden der zurückgeholten Abschnitte des Metallbandes (16) zwischen solchen Umfangsabschnitten der beiden Walzen (11, 12) erfolgt, welche in dem oder den vorhergehenden Walzschritten noch nicht auf den betreffenden Abschnitt des Metallbandes (16) eingewirkt haben.

6. Verfahren nach Anspruch 5, **dadurch gekennzeichnet, daß** das schrittweise wiederholte Walzen des betreffenden Abschnittes des Metallbandes (16) so durchgeführt wird, daß von den Umfangsabschnitten der beiden Walzen (11, 12), welche auf den betreffenden Abschnitt des Metallbandes (16) einwirken, der im ersten Walzschritt auf den betreffenden Abschnitt des Metallbandes (16) einwirkende Umfangsabschnitt der beiden Walzen (11, 12) die größte Anzahl und der im letzten Walzschritt auf den betreffenden Abschnitt des Metallbandes (16) einwirkende Umfangsabschnitt der Walzen (11, 12) die geringste Anzahl an Walzschritten ausgeführt haben.

7. Verfahren nach Anspruch 6, **dadurch gekennzeichnet, daß** als die geringste Anzahl Null gewählt wird.

8. Verfahren nach Anspruch 5, 6 oder 7, **dadurch gekennzeichnet, daß** die Mantelfläche der beiden Walzen (11, 12) zum Wiederherstellen der ursprünglichen Oberflächengüte nachbearbeitet wird, wenn ihre Umfangsabschnitte, mit welchen die geringste Anzahl von Walzschritten durchgeführt wurden, eine vorgegebene Anzahl von Walzschritten erreicht haben.

9. Verfahren nach Anspruch 8, **dadurch gekennzeichnet, daß** die vorgegebene Anzahl von Walzschritten auf die gewünschte Oberflächengüte des bandförmigen Vormaterials abgestimmt wird.

10. Verfahren nach einem der vorstehenden Ansprüche, **dadurch gekennzeichnet, daß** das Metallband (16) durch das Walzen zugleich egalisiert wird.

11. Verfahren nach einem der vorstehenden Ansprüche, **dadurch gekennzeichnet, daß** aus dem Vormaterial Proofs für Münzen und Medaillen hergestellt werden.

12. Verfahren nach einem der vorstehenden Ansprüche, **dadurch gekennzeichnet, daß** in das Metallband (16) abschnittsweise ein Profil gewalzt wird, welches sich über die gesamte Breite des Metallbandes (16) erstreckt und eine sich über die Länge des Metallbandes (16) ändernde Dicke des Metallbandes (16) aufweist.

13. Verfahren nach Anspruch 12, **dadurch gekennzeichnet, daß** in das Metallband 16 ein sich periodisch wiederholendes Profil gewalzt wird.

14. Verfahren nach einem der vorstehenden Ansprüche, **dadurch gekennzeichnet, daß** die Walzen (11, 12) und das Metallband (16) in den jeweiligen Walzschritten synchron und in gleichem Maße beschleunigt und gebremst werden.

15. Verfahren nach einem der Ansprüche 1 bis 3, 10 und 12 bis 14, **dadurch gekennzeichnet, daß** zum Herstellen eines bandförmigen Vormaterials mit einem Profil, welches in aufeinanderfolgenden Abschnitten des Vormaterials wiederkehrt, ein Walzgerüst (2) verwendet wird, in welchem die Höhe des Walzspaltes (13) veränderlich ist, und daß das Metallband (16) mit seinen zu profilierenden Abschnitten wiederholt in Schritten von vorgegebenen Längen (21) durch den Walzspalt (13) geführt wird, bis in den betreffenden Abschnitten des Metallbandes (16) die Tiefe des gewünschten Profils des Vormaterials erreicht ist.

16. Verfahren nach einem der Ansprüche 12 bis 15, **dadurch gekennzeichnet, daß** in zwei oder mehr als zwei Walzschritten jeweils ein Profil in den zurückgeholten Abschnitt des Metallbandes (16) gewalzt wird.

17. Verfahren nach einem der Ansprüche 12 bis 16, **dadurch gekennzeichnet, daß** das Profil von oben her in das Metallband (16) gewalzt wird.

18. Verfahren nach einem der Ansprüche 12 bis 16, **dadurch gekennzeichnet, daß** das Profil von unten her in das Metallband (16) gewalzt wird.

19. Verfahren nach einem der Ansprüche 12 bis 16, **dadurch gekennzeichnet, daß** von oben her und von unten her ein Profil in das Metallband (16) gewalzt wird.

20. Verfahren nach einem der Ansprüche 12 bis 19, **dadurch gekennzeichnet, daß** das Metallband (16) in einem ersten Walzschritt nur in seiner Dicke reduziert, aber noch nicht profiliert wird.

21. Verfahren nach Anspruch 20, **dadurch gekennzeichnet, daß** das Metallband (16) in dem ersten Walzschritt egalisiert wird.

22. Verfahren nach Anspruch 20 oder 21, **dadurch gekennzeichnet, daß** auf den Reduzierwalzschritt ein oder mehrere Profilierwalzschritte zwischen denselben beiden Walzen (11, 12) folgen.

23. Verfahren nach Anspruch 20, 21 oder 22, **dadurch gekennzeichnet, daß** die Länge (L2) des Reduzierwalzschrittes größer als die Länge (L1) des als nächstes anschließenden Profilierwalzschrittes ist.

24. Verfahren nach einem der Ansprüche 20 bis 23, **dadurch gekennzeichnet, daß** das Metallband (16) nach dem Reduzierwalzschritt um eine Länge zurückgeholt wird, welche kleiner ist als die Länge (L2) des Reduzierwalzschrittes und größer ist als die Länge (L1) des als nächstes anschließenden Profilierwalzschrittes in demselben Abschnitt des Metallbandes (16).

25. Verfahren nach einem der Ansprüche 12 bis 24, **gekennzeichnet durch** die Verwendung eines Walzgerüstes (2), in welchem wenigstens eine der beiden Walzen (12) in ihrer Mantelfläche einen profilierten Abschnitt (35, 40) mit einer Kontur hat, welche zusammen mit der Kontur der anderen Walze (11) den Walzspalt (13) begrenzt.

26. Verfahren nach Anspruch 25, **dadurch gekennzeichnet, daß** vor dem Walzen eines Profils das Metallband (16) im Walzspalt (13) zwischen denselben Walzen (11, 12) zunächst in Schritten von einer Länge (L2), welche die Länge (L1) des ersten Profilwalzschrittes nicht unterschreitet, unter mäßiger Abnahme seiner Dicke egalisiert, danach um einen Schritt von mindestens der Länge (L1) des ersten Profilwalzschrittes und höchstens der zweiten Länge (L2) zurückgeholt und danach in den zurückgeholten Abschnitt des Metallbandes (16) das Profil gewalzt wird,
und daß die Walzen (12) zum Egalisieren des Metallbandes (16) auf ihrer Mantelfläche einen zylindrischen Umfangsabschnitt (36) haben, welcher ggf. von den eine nicht zylindrische Kontur aufweisenden, profilierten Umfangsabschnitten (35, 40) getrennt ist.

27. Verfahren nach einem der Ansprüche 12 bis 26, **dadurch gekennzeichnet, daß** während des Walzens des Metallbandes (16) eine Walze (12) des Walzgerüstes (2) zur Änderung der Höhe des Walzspaltes (13) verlagert wird.

28. Verfahren nach Anspruch 27 **dadurch gekennzeichnet, daß** beim Walzen nach Wahl die obere oder die untere Walze (11, 12) verlagert wird.

29. Verfahren nach Anspruch 27 **dadurch gekennzeichnet, daß** die betreffende Walze (11, 12) durch einen Servoantneb (32, 34, 44) verlagert wird.

30. Verfahren nach Anspruch 29 **dadurch gekennzeichnet, daß** für den Servoantrieb ein oder zwei Elektromotoren (34) oder ein oder zwei kurze Hydraulikzylinder verwendet werden.

31. Verfahren nach einem der Ansprucne 27 bis 30, **dadurch gekennzeichnet, daß** das Verlagern der walze (12) mittels eines programmgesteuerten Antriebes (32, 33, 34, 44) erfolgt wobei in einem programmierbaren Steuergerät (43) das im jeweiligen Walzschntt zu erzeugende Profil als Steuerkurve für den die Verlagerung der Walze (12) bewirkenden Antrieb (32, 33, 34, 44) gespeichert ist.

32. Verfahren nach einem der Anspruche 27 bis 31, **dadurch gekennzeichnet, daß** eine der Walzen, insbesondere die obere Walze (12), einen achsparallelen Einschnitt (45) hat.

33. Verfahren nach einem der vorstehenden Ansprüche, **dadurch gekennzeichnet, daß** die beiden Walzen (11, 12) schrittweise und synchron mit dem Vorschub des Metallbandes (16) angetrieben werden.

34. Verfahren nach einem der vorstehenden Ansprüche, **dadurch gekennzeichnet, daß** die beiden Walzen (11, 12) beim Zurückholen des Metallbandes (16) unterschiedlich gedreht werden.

35. Verfahren nach einem der Ansprüche 15 bis 32, **dadurch gekennzeichnet, daß** in der Mantelfläche der Walzen (11, 12) zwischen den beim Walzen wirksamen Umfangsabschnitten (35, 36, 40) eine Freisparung (37, 38, 39) vorgesehen ist, welche sich über einen solchen Umfangswinkel erstreckt, daß der jeweils folgende, beim Walzen wirksame Umfangsabschnitt (35, 36,40) erst dann in das Metallband (16) eingreift, nachdem der vorhergehende beim Walzen wirksame Umfangsabschnitt das Metallband (16) freigegeben hat.

36. Verfahren nach einem der vorstehenden Ansprüche in Verbindung mit Anspruch 11 oder 25, **dadurch gekennzeichnet, daß** die Dicke des Metallbands (16) beim Egalisieren größenordnungsmäßig um ein Zehntel der Dicke vermindert wird.

37. Verfahren nach einem der vorstehenden Ansprüche, **dadurch gekennzeichnet, daß** das zu walzende Metallband (16) von einer ersten Haspel (5) abgewickelt und das gewalzte Metallband (16) auf eine zweite Haspel (6) aufgewickelt wird und daß die Drehgeschwindigkeit der Walzen (11, 12) und die Umfangsgeschwindigkeit der zweiten Haspel (16) aufeinander abgestimmt werden, insbesondere in der Phase des Einstechens der Walzen (12, 13) in das Metallband (16).

38. Verfahren nach einem der vorstehenden Ansprüche, **dadurch gekennzeichnet, daß** das Einstechen einer Walze (12) bei verminderter Drehgeschwindigkeit der Walze (12) und dementsprechend bei geringerer Vorschubgeschwindigkeit des Metallbandes (16) erfolgt und daß die Bewegungen darauffolgend beschleunigt werden.

39. Verfahren nach einem der Ansprüche 1 bis 36, **dadurch gekennzeichnet, daß** das Metallband (16) mit einer ersten Zange (52) zurückgeholt wird.

40. Verfahren nach Anspruch 39, **dadurch gekennzeichnet, daß** das Metallband (16) mit der ersten Zange (52) auch zum Walzen vorgeschoben wird.

41. Verfahren nach Anspruch 39 oder 40, **dadurch gekennzeichnet, daß** das Metallband (16) beim Walzen mit einer zweiten Zange (53) gezogen wird, welche an dem Abschnitt des Metallbandes (16) angreift, welcher den Walzspalt (13) verläßt.

42. Verfahren nach einem der vorstehenden Ansprüche, **dadurch gekennzeichnet, daß** während des Walzens ebenso wie während des Zurückholens des Metallbandes (16) in diesem ständig eine Zugspannung aufrechterhalten wird.

43. Verfahren nach einem der vorstehenden Ansprüche, **dadurch gekennzeichnet, daß** das Metallband (16) so breit gewählt wird, daß von den Gegenständen, die bestimmungsgemäß aus dem durch Walzen gebildeten Vormaterial gestanzt werden sollen zwei oder mehr als zwei der Gegenstände nebeneinander liegend ausgestanzt werden können.

44. Verwendung einer Vorrichtung mit einem Walzgerüst (2) mit zwei Walzen (11, 12), welche einen Walzspalt (13) begrenzen, dessen Höhe veränderlich ist, und mit einer auf der Einlaufseite des Walzspalts (13) angeordneten Rückholvorrichtung (5, 52) für ein zu walzendes Metallband (16),
zum Herstellen eines bandförmigen Vormaterials aus Metall mit einem Profil, welches in aufeinanderfolgenden Abschnitten des Vormaterials wiederkehrt, nach dem Verfahren gemäß Anspruch 12,
wozu die erste (11) und/oder die zweite Walze (12) auf ihrer Mantelfläche zwei oder mehr als zwei in Umfangsrichtung aufeinanderfolgende, getrennte Umfangsabschnitte (35, 36, 40) hat, die nicht alle in ihrer Kontur übereinstimmen,
und wozu für die auf der Einlaufseite des Walzspaltes (13) vorgesehene Rückholvorrichtung (5, 52) ein Antriebsmotor (7, 54) vorgesehen ist, welcher ein Zurückholen des Metallbandes (16) in Schritten von vorgebbarer Länge ermöglicht.

45. Die Verwendung einer Vorrichtung nach Anspruch 44, in welcher die Rückholvorrichtung eine erste Haspel (5) ist.

46. Die Verwendung einer Vorrichtung nach Anspruch 44, in welcher die Rückholvorrichtung eine Zangenvorschubvorrichtung (52) ist.

47. Die Verwendung einer Vorrichtung nach einem der Ansprüche 44 bis 46, in welcher auf der Auslaufseite des Walzspaltes (13) eine Ziehvorrichtung (6, 53) für das bandförmige Vormaterial vorgesehen ist.

48. Die Verwendung einer Vorrichtung nach Anspruch 47, in welcher die Ziehvorrichtung eine zweite Haspel (6) für das Aufwickeln des bandförmigen Vormaterials ist.

49. Die Verwendung einer Vorrichtung nach Anspruch 47, in welcher die Ziehvorrichtung eine zweite Zangenvorschubvorrichtung (53) ist.

50. Die Verwendung einer Vorrichtung nach einem der Ansprüche 44 bis 49, in welcher die beiden Walzen (11, 12) unabhängig voneinander antreibbar sind.

51. Die Verwendung einer Vorrichtung nach einem der Ansprüche 44 bis 50, in welcher wenigstens eine Walze (11, 12) einen zylindrischen Umfangsabschnitt (36) hat.

52. Die Verwendung einer Vorrichtung nach Anspruch 51, in welcher beide Walzen (11, 12) einen zylindrischen Umfangsabschnitt (36) haben.

53. Die Verwendung einer Vorrichtung nach einem der Ansprüche 44 bis 52, in welcher das Walzgerüst (2) als Egalisierwalzwerk ausgebildet ist.

54. Die Verwendung einer Vorrichtung nach einem der Ansprüche 44 bis 53, in welcher der Antriebsmotor (7, 52) für die an der Einlaufseite des Walzspalts (13) vorgesehene Rückholvorrichtung (5, 52) ein elektrischer Servomotor ist.

55. Die Verwendung einer Vorrichtung nach einem der Ansprüche 44 bis 54, in welcher die an der Auslaufseite des Walzspalts (13) vorgesehene Ziehvorrichtung (6, 53) durch einen elektrischen Servomotor (8, 55) angetrieben ist.

56. Die Verwendung einer Vorrichtung nach einem der Ansprüche 44 bis 55, in welcher die beiden Walzen (11 und 12) an ihrer vom Walzspalt (13) abgewandten Seite durch je eine Stützwalze (14, 15) beaufschlagt werden, deren Walzenzapfen (25) in ihren Walzenzapfenlagern (26) zur Verringerung ihres Lagerspieles vorgespannt sind.

57. Die Verwendung einer Vorrichtung nach einem der Ansprüche 44 bis 55, in welcher die erste Walze (11) und die zweite Walze (12) nicht von Stützwalzen beaufschlagt, sondern die Walzenzapfen (21, 22) der ersten Walze (11) und der zweiten Walze (12) in ihren Walzenzapfenlagern (22) zur Verringerung ihres Lagerspieles vorgespannt sind.

58. Die Verwendung einer Vorrichtung nach einem der Ansprüche 44 bis 57, in welcher die erste und die zweite Walze (11, 12) diskontinuierlich angetrieben sind, derart, daß sie beim Bandvorschub synchron mit der auf der Auslaufseite des Walzspalts (13) vorgesehenen Ziehvomchtung (6, 53) angetrieben sind, wohingegen sie zeitweise stillstehen und/oder durch Vorwärtsdrehung oder Rückwärtsdrehung einzeln oder gemeinsam positioniert werden, wenn die auf der Einlaufseite des Walzspalts (13) vorgesehene Rückholvorrichtung (5, 52) zum Rückholen des Metallbandes (16) umgekehrt angetrieben ist.

59. Die Verwendung einer Vorrichtung nach einem der Ansprüche 44 bis 58, in welcher die Umfangsgeschwindigkeit der beiden Walzen (11, 12) und die Geschwindigkeit der Ziehvorrichtung (6, 53), vorzugsweise auch die der Rückholvorrichtung (5, 52), willkürlich steuerbar sind.

60. Die Verwendung einer Vorrichtung nach einem der Ansprüche 44 bis 59, in welcher eine der beiden Walzen (12, 13), vorzugsweise die obere Walze (12), während des Walzens kontrolliert auf und ab verlagerbar ist.

61. Die Verwendung einer Vorrichtung nach Anspruch 60, in welcher nach Wahl die eine oder die andere Walze (11,12) während des Walzens kontrolliert auf und ab verlagerbar ist.

62. Die Verwendung einer Vorrichtung nach Anspruch 60 oder 61, in welcher zum Verlagern der betreffenden Walze (11, 12) ein oder mehrere Servoantriebe (32, 33, 34, 44) vorgesehen sind.

63. Die Verwendung einer Vorrichtung nach Anspruch 62, in welcher die Servoantriebe (32, 33, 34, 44) je einen Elektromotor (34) oder einen oder zwei kurze Hydraulikzylinder umfaßt.

64. Die Verwendung einer Vorrichtung mit einem Walzgerüst (2) mit zwei Walzen (11, 12), welche einen Walzspalt (13) begrenzen, dessen Höhe veränderlich ist,
und mit einer auf der Einlaufseite des Walzspaltes (13) angeordneten Rückholvorrichtung (5, 52) für ein zu walzendes Metallband (16),
zum Herstellen eines bandförmigen Vormaterials aus Metall mit einem Profil, welches in aufeinanderfolgenden Abschnitten des Vormaterials wiederkehrt, nach dem Verfahren gemäß Anspruch 12,
wozu eine der beiden Walzen (11, 12) im Walzgerüst (2) während des Walzens kontrolliert auf und ab verlagerbar ist, und zwar um einen durch das gewünschte Profil bestimmten Weg in Abhängigkeit vom Vorschub des Metallbandes (16),
und wozu für die auf der Einlaufseite des Walzspaltes (13) vorgesehene Rückholvorrichtung (5, 52) ein Antriebsmotor (7, 54) vorgesehen ist, welcher ein Zurückholen des Metallbandes (16) in Schritten von vorgebbarer Länge ermöglicht, insbesondere ein Servomotor.

65. Die Verwendung einer Vorrichtung mit einem Walzgerüst (2) mit zwei Walzen (11, 12), welche einen Walzspalt (13) begrenzen,
und mit einer auf der Einlaufseite des Walzspaltes (13) angeordneten Rückholvorrichtung (5, 52) für ein zu walzende Metallband (16),
zum Herstellen eines bandformigen Vormaterials aus Metall mit hoher Oberflächengüte nach dem Verfahren gemaß Anspruch 1,
wozu für die auf der Einlaufserte des Watzspaltes (13) vorgesehene Rückholvorrichtung (5, 52) ein Antriebsmotor (7. 54) vorgesehen ist, welcher ein Zurückholen des Metallbandes (16) in Schritten von vorgebbarer Länge ermöglicht, insbesondere ein Servomotor.

66. Die Verwendung einer Vomchtung nach Anspruch 64 oder 65, in welcher auf der Auslaufseite des Walzspaltes (13) eine Ziehvorrichtung (6, 53) für das bandförmige Vormaterial angeordnet ist.

67. Die Verwendung einer Vorrichtung nach Anspruch 64, 65 oder 66, in welcher die Rückholvorrichtung eine erste Haspel (5) ist.

68. Die Verwendung einer Vorrichtung nach Anspruch 64, 65 oder 66, in welcher die Rückholvorrichtung eine erste Zangenvorschubvorrichtung (52) ist.

69. Die Verwendung einer Vorrichtung nach Anspruch 66, in welcher die Ziehvorrichtung eine zweite Haspel (6) zum Aufwickeln des bandförmigen Vormaterials ist.

70. Die Verwendung einer Vorrichtung nach Anspruch 66, in welcher die Ziehvorrichtung eine zweite Zangenvorschubvorrichtung (53) ist.

71. Die Verwendung einer Vorrichtung nach einem der Ansprüche 60 bis 70, in welcher auch für die auf der Auslaufseite des Walzspaltes (13) vorgesehene Ziehvorrichtung (6, 53) ein Servomotor (8, 55) vorgesehen ist.

72. Die Verwendung einer Vorrichtung nach Anspruch 71, in welcher ein elektronisches Steuergerät (43) vorgesehen ist, in welchem die für ein vorgesehenes Profil erforderliche Verlagerung der einen Walze (12) als Kurve vorzugsweise digital gespeichert ist und daß mit diesem Steuergerät (43) die Servomotoren (7, 8; 54, 55) der Rückholvorrichtung (5, 52) und der Ziehvorrichtung (6, 53), ein oder zwei Servomotoren (41, 42) für das Drehen der beiden Walzen (11, 12) und ein oder mehrere mit einem inkrementalen Drehgeber (44) gekoppelte Verstellantriebe (32, 33, 34) für die verlagerbare Walze (12) verbunden sind.

73. Die Verwendung einer Vorrichtung nach einem der Ansprüche 59 bis 72, in welcher zum Walzen in beiden Richtungen die Drehrichtung der beiden Walzen (11, 12) umkehrbar ist.

74. Die Verwendung einer Vorrichtung nach einem der Ansprüche 50 bis 57, in welcher die verlagerbare Walze (12) einen achsparallelen Einschnitt (45) hat.

## Claims

1. Method for producing a strip-like pre-material from metal by means of rollers (11, 12) of a roll stand (2), which define a roll gap (13), by rolling the metal strip in two or more than two rolling steps,
**characterised in that** the metal strip (16) is rolled discontinuously in successive steps between the same two rollers (11, 12), for which purpose the metal strip (16) is recalled, after such a section of the metal strip (16) has been rolled, and the recalled section is rolled once again, the recalled section of the metal strip (16) being selected to be shorter than the circumference of the rollers (11, 12).

2. The method as defined in Claim 1, **characterised in that** the metal strip (16) is rolled also during the recalling step.

3. The method as defined in Claim 1 or 2, **characterised in that** the length of the recalled sections of the metal strip (16) is selected to be maximally equal to half the circumference of the rollers (11, 12).

4. The method as defined in Claim 1, 2 or 3, **characterised in that** the two rollers (11, 12) are selected to have a cylindrical shape.

5. The method as defined in any of the preceding claims, **characterised in that** the last rolling step in each of the recalled sections of the metal strip (16) is carried out between circumferential segments of the two rollers (11, 12) that have not yet acted on the respective section of the metal strip (16) in the one or more preceding rolling steps.

6. The method as defined in Claim 5, **characterised in that** step-by-step repeated rolling of the respective section of the metal strip (16) is carried out in such a way that of the circumferential segments of the two rollers (11, 12) that act on the respective section of the metal strip (16), the circumferential segment of the two rollers (11, 12) that acts on the respective section of the metal strip (16) in the first step has carried out the greatest number of rolling steps, and the circumferential segment of the rollers (11, 12) that acts on the respective section of the metal strip (16) in the last rolling step has carried out the smallest number of rolling steps.

7. The method as defined in Claim 6, **characterised in that** the smallest number is selected to be zero.

8. The method as defined in Claim 5, 6 or 7, **characterised in that** the shell surface of the two rollers (11, 12) is reworked to restore the original surface quality when a predetermined number of rolling steps has been reached by those circumferential segments with which the smallest number of rolling steps has been carried out.

9. The method as defined in Claim 8, **characterised in that** the predetermined number of rolling steps is adjusted to the desired surface quality of the strip-like pre-material.

10. The method as defined in any of the preceding claims, **characterised in that** by rolling the metal strip (16) it is simultaneously equalised.

11. The method as defined in any of the preceding claims, **characterised in that** proofs for coins and medals are produced from the pre-material.

12. The method as defined in any of the preceding claims, **characterised in that** the profile is rolled into the metal strip (16) by sections, the profile extending over the full width of the metal strip (16) and having a metal-strip thickness (16) varying over the length of the metal strip (16).

13. The method as defined in Claim 12, **characterised in that** a periodically recurring profile is rolled into the metal strip (16).

14. The method as defined in any of the preceding claims, **characterised in that** the rollers (11, 12) and the metal strip (16) are accelerated and braked in the respective rolling steps in synchronism and to the same degree.

15. The method as defined in any of Claims 1 to 3, 10 and 12 to 14, **characterised in that** for producing a strip-like pre-material with a profile recurring in successive sections of the pre-material, a roll stand (2) is used which permits the height of the roll gap (13) to be varied, and that the sections of the metal strip (16) to be profiled are passed through the roll gap (13) in recurring steps of predetermined lengths (21) until the depth of the desired profile of the pre-material has been reached in the respective section of the metal strip (16).

16. The method as defined in Claims 12 to 15, **characterised in that** a profile is rolled into the recalled section of the metal strip (16) in two or more than two rolling steps.

17. The method as defined in Claims 12 to 16, **characterised in that** the profile is rolled into the metal strip (16) from above.

18. The method as defined in Claims 12 to 16, **characterised in that** the profile is rolled into the metal strip (16) from below.

19. The method as defined in Claims 12 to 16, **characterised in that** a profile is rolled into the metal strip (16) from above and from below.

20. The method as defined in Claims 12 to 19, **characterised in that** the metal strip (16) is merely reduced in thickness, but not yet profiled, in a first rolling step.

21. The method as defined in Claim 20, **characterised in that** the metal strip (16) is equalised in the first rolling step.

22. The method as defined in Claim 20 or 21, **characterised in that** the reducing step is followed by one or more profiling steps between the same two rollers (11, 12).

23. The method as defined in Claim 20, 21 or 22, **characterised in that** the length (L2) of the reducing step is greater than the length (L1) of the next following profiling step.

24. The method as defined in any of Claims 20 to 23, **characterised in that** the metal strip (16) is recalled, following the reducing step, by a length smaller than the length (L2) of the reducing step and greater than the length (L1) of the next following profiling step in the same section of the metal strip (16).

25. The method as defined in any of Claims 12 to 24, **characterised by** the use of a roll stand (2) in which at least one of the two rollers (12) comprises in its shell surface a profiled segment (35, 40) with a contour which, in combination with the contour of the other roller (11), defines the roll gap (13).

26. The method as defined in Claim 25, **characterised in that** prior to rolling a profile, the metal strip (16) is first equalised in the roll gap (13) between the same rollers (11, 12) in steps of a length (L2) not smaller than the length (L1) of the first profiling step, with moderate reduction in thickness, is then recalled by a step equal to at least the length (L1) of the first profiling step and maximally equal to the second length (L2), whereafter the profile is rolled into the recalled section of the metal strip (16), and that the rollers (12) for equalising the metal strip (16) comprise on their shell surface a cylindrical circumferential segment (36) which is separated, if necessary, from the profiled circumferential segments (35, 40) that exhibit a non-cylindrical contour.

27. The method as defined in any of Claims 12 to 26, **characterised in that** one roller (12) of the roll stand (2) is displaced during the rolling process of the metal strip (16) for varying the height of the roll gap (13).

28. The method as defined in Claim 27, **characterised in that** the upper or the lower roller (11, 12) are selectively displaced during the rolling process.

29. The method as defined in Claim 27, **characterised in that** the respective roller (11, 12) is displaced by means of a servo drive (32, 34, 44).

30. The method as defined in Claim 29, **characterised in that** one or two electric motors (34) or one or two short hydraulic cylinders are used for the servo drive.

31. The method as defined in any of Claims 27 to 30, **characterised in that** the displacement of the roller (12) is effected by means of a programme-controlled drive (32, 33, 34, 44), the profile to be produced in the respective rolling step being stored in a programme-controllable control unit (43) as control curve for the drive (32, 33, 34, 44) which effects the displacement of the roller (12).

32. The method as defined in any of Claims 27 to 31, **characterised in that** one of the rollers, specifically the upper roller (12), has a notch (45) parallel to its axis.

33. The method as defined in any of the preceding claims, **characterised in that** the two rollers (11, 12) are driven step by step and in synchronism with the feeding motion of the metal strip (16).

34. The method as defined in any of the preceding claims, **characterised in that** the two rollers (11, 12) are differently rotated during the recalling action of the metal strip (16).

35. The method as defined in any of Claims 15 to 32, **characterised in that** a relieved portion (37, 38, 39) is provided in the shell surface of the rollers (11, 12), between the circumferential segments (35, 36, 40) effective during the rolling process, which relieved portion extends over a circumferential angle such that the next following circumferential segment (35, 36, 40) to become active during the rolling process will cut into the metal strip (16) only after the preceding circumferential segment of the metal strip (16), active during the rolling process, has released the metal strip (16).

36. The method as defined in any of the preceding claims in combination with Claim 11 or 25, **characterised in that** the thickness of the metal strip (16) is reduced during the equalising step by a dimension in the order of one tenth of the thickness.

37. The method as defined in any of the preceding claims, **characterised in that** the metal strip (16) to be rolled is unwound from a first coiler (5) and the rolled metal strip (16) is wound up on a second coiler (6), and that the rotational speed of the rollers (11, 12) and the circumferential speed of the second coiler (16) are mutually matched, especially in the phase when the rollers (12, 13) cut into the metal strip (16).

38. The method as defined in any of the preceding claims, **characterised in that** cutting-in by a roller (12) is effected at reduced rotational speed of the roller (12) and, correspondingly, reduced feeding speed of the metal strip (16) and that the movements are then accelerated.

39. The method as defined in Claims 1 to 36, **characterised in that** the metal strip (16) is recalled using a first pair of grippers (52).

40. The method as defined in Claim 39, **characterised in that** the metal strip (16) is advanced by the first pair of grippers (52) also for rolling.

41. The method as defined in Claim 39 or 40, **characterised in that** the metal strip (16) is pulled, during rolling, by a second pair of grippers (53) engaging that section of the metal strip (16) that exits from the roll gap (13).

42. The method as defined in any of the preceding claims, **characterised in that** a tensile stress is constantly maintained in the metal strip (16), during rolling just as during the recalling action.

43. The method as defined in any of the preceding claims, **characterised in that** the width of the metal strip (16) is selected in such a way that two or more than two of the objects, that are intended to be punched out from the pre-material formed by rolling, can be punched out one beside the other.

44. The use of a device having a roll stand (2) with two rollers (11, 12) that define a roll gap (13) the height of which can be varied,
and with a recalling device (5, 52) for a metal strip (16) to be rolled, arranged on the run-in end of the roll gap (13),
for producing a strip-like pre-material from metal, with a profile which recurs in successive sections of the pre-material, according to the method defined in Claim 12,
for which purpose the first (11) and/or the second roller (12) are provided on their shell surface with two or more than two circumferential segments (35, 36, 40), following each other in the circumferential direction, which are not all of them equal in contour,
and for which purpose a drive motor (7, 54) is provided for the recalling device (5, 52) arranged on the run-in end of the roll gap (13), for recalling the metal strip (16) by steps of predeterminable length.

45. The use of a device as defined in Claim 44, wherein the recalling device is a first coiler (5).

46. The use of a device as defined in Claim 44, wherein the recalling device is a gripper feed mechanism (52).

47. The use of a device as defined in any of Claims 44 to 46, wherein a pulling device (6, 53) for the strip-like pre-material is provided on the run-out end of the roll gap (13).

48. The use of a device as defined in Claim 47, wherein the pulling device is a second coiler (6) for winding up the strip-like pre-material.

49. The use of a device as defined in Claim 47, wherein the pulling device is a second gripper feed mechanism (53).

50. The use of a device as defined in any of Claims 44 to 49, wherein the two rollers (11, 12) can be driven one independently from the other.

51. The use of a device as defined in any of Claims 44 to 50, wherein at least one roller (11, 12) has a cylindrical circumferential segment (36).

52. The use of a device as defined in Claim 51, wherein both rollers (11, 12) have a cylindrical circumferential segment (36).

53. The use of a device as defined in any of Claims 44 to 52, wherein the roll stand (2) is designed as equalising rolling mill.

54. The use of a device as defined in any of Claims 44 to 53, wherein the drive motor (7, 52) for the recalling device (5, 52) provided on the run-in end of the roll gap (13) is an electric servomotor.

55. The use of a device as defined in any of Claims 44 to 54, wherein the pulling device (6, 53) provided on the run-out end of the roll gap (13) is driven by an electric servomotor (8, 55).

56. The use of a device as defined in any of Claims 44 to 55, wherein the two rollers (11 and 12) are each loaded on their side facing away from the roll gap (13) by one supporting roller (14, 15) whose roll necks (25) are pre-stressed in their roll neck bearings (26) for reducing their bearing play.

57. The use of a device as defined in any of Claims 44 to 55, wherein the first roller (11) and the second roller (12) are not loaded by supporting rollers, but rather the roll necks (21, 22) of the first roller (11) and of the second roller (12) are pre-stressed in their roller neck bearings (22) for reducing their bearing play.

58. The use of a device as defined in any of Claims 44 to 47, wherein the first and the second rollers (11, 12) are discontinuously driven in a manner such that they are driven, during the strip feed, in synchronism with the pulling device (6, 53) provided on the run-out end of the roll gap (13), whereas they are temporarily stopped and/or positioned individually or jointly by forward or reverse rotation when the recalling device (5, 52) provided on the run-in end of the roll gap (13) is driven in the reverse sense for recalling the metal strip (16).

59. The use of a device as defined in any of Claims 44 to 58, wherein the circumferential speed of the two rollers (11, 12) and the speed of the pulling device (6, 53), preferably also the speed of the recalling device (5, 52) can be controlled in arbitrary fashion.

60. The use of a device as defined in any of Claims 44 to 59, wherein one of the two rollers (12, 13), preferably the upper roller (12), can be moved up and down in controlled fashion during the rolling process.

61. The use of a device as defined in Claim 60, wherein the one or the other roller (11, 12) can be selectively moved up and down in controlled fashion during the rolling process.

62. The use of a device as defined in Claim 60 or 61, wherein one or more servo drives (32, 33, 34, 44) are provided for effecting the displacement of the respective roller (11, 12).

63. The use of a device as defined in Claim 62, wherein the servo drives (32, 33, 34, 44) comprise one electric motor (34) or one or two short hydraulic cylinders each.

64. The use of a device having a roll stand (2) with two rollers (11, 12) that define a roll gap (13) the height of which can be varied,
and with a recalling device (5, 52) for a metal strip (16) to be rolled, arranged on the run-in end of the roll gap (13),
for producing a strip-like pre-material from metal, with a profile which recurs in successive sections of the pre-material, according to the method defined in Claim 12,
for which purpose one of the two rollers (11, 12) can be moved up and down in the roll stand (2) in controlled fashion during the rolling process, by a distance determined by the desired profile, in response to the feeding motion of the metal strip (16),
and for which purpose a drive motor (7, 54), specifically a servomotor, is provided for the recalling device (5, 52) arranged on the run-in end of the roll gap (13), for recalling the metal strip (16) by steps of predeterminable length.

65. The use of a device having a roll stand (2) with two rollers (11, 12) that define a roll gap (13),
and with a recalling device (5, 52) for a metal strip (16) to be rolled, arranged on the run-in end of the roll gap (13),
for producing a strip-like pre-material from metal with high surface quality, according to the method defined in Claim 1,
for which purpose a drive motor (7, 54), specifically a servomotor, is provided for the recalling device (5, 52) arranged on the run-in end of the roll gap (13), for recalling the metal strip (16) by steps of predeterminable length.

66. The use of a device as defined in Claim 64 or 66, wherein a pulling device (6, 53) for the strip-like pre-material is provided on the run-out end of the roll gap (13).

67. The use of a device as defined in Claim 64, 65 or 66, wherein the recalling device is a first coiler (5).

68. The use of a device as defined in Claim 64, 65 or 66, wherein the recalling device is a gripper feed device (52).

69. The use of a device as defined in Claim 66, wherein the pulling device is a second coiler (6) for winding up the strip-like pre-material.

70. The use of a device as defined in Claim 66, wherein the pulling device is a second gripper feed mechanism (53).

71. The use of a device as defined in any of Claims 60 to 70, wherein a servomotor (8, 55) is provided also for the pulling device (6, 53) provided on the run-in end of the roll gap (13).

72. The use of a device as defined in Claim 71, wherein an electric control unit (43) is provided in which the displacement of the one roller (12) required for an intended profile is, preferably digitally, stored as curve and wherein the servomotors (7, 8; 54, 55) of the recalling device (5, 52) and of the pulling device (6, 53), one or two servomotors (41, 42) for rotating the two rollers (11, 12), and one or more actuating drives (32, 33, 34) for the displaceable roller (12) coupled with an incremental rotary transducer (44), are connected to said control unit (43).

73. The use of a device as defined in any of Claims 59 to 72, wherein the sense of rotation of the two rollers (11, 12) can be reversed for rolling in both directions.

74. The use of a device as defined in any of Claims 50 to 57, wherein the displaceable roller (11) has a notch (45) parallel to its axis.

## Revendications

1. Procédé de fabrication d'une matière brute en forme de ruban en métal à l'aide de rouleaux (11, 12) d'un laminoir (2), qui délimitent une emprise de laminage (13), le ruban métallique étant laminé en deux ou plus de deux étapes de laminage,
**caractérisé en ce que** le ruban métallique (16) est laminé en portions successives entre les deux mêmes rouleaux (11, 12) de façon discontinue, le ruban métallique (16) étant retiré après un laminage d'une telle portion de ruban métallique (16), la portion retirée du ruban métallique étant à nouveau laminé et la portion retirée du ruban métallique (16) étant plus courte que le périmètre des rouleaux (11, 12).

2. Procédé selon la revendication 1, **caractérisé en ce que** le ruban métallique (16) est aussi laminé lors du retrait.

3. Procédé selon les revendications 1 et 2, **caractérisé en ce que** l'on choisit les portions retirées du ruban métallique (16) mesurant au maximum la moitié du périmètre des rouleaux (11, 12).

4. Procédé selon les revendications 1, 2 et 3, **caractérisé en ce que** l'on choisit deux rouleaux cylindriques (11, 12).

5. Procédé selon une des revendications précédentes, **caractérisé en ce que** la dernière étape de laminage a lieu pour chaque portion retirée du ruban métallique (16) entre de telles portions périmétriques des deux rouleaux (11, 12), qui n'ont pas encore exercé d'action sur la portion concernée du ruban métallique (16) lors de l'étape ou des étapes précédentes.

6. Procédé selon la revendication 5, **caractérisé en ce que** le laminage progressif répété de la portion concernée du ruban métallique (16) est effectué de telle façon que, des portions périmétriques des deux rouleaux (11, 12), qui agissent sur la portion concernée du ruban métallique (16), la portion périmétrique agissant lors de la première étape de laminage sur la portion concernée du ruban métallique (16) des deux rouleaux (11, 12) a effectué le plus grand nombre d'étapes de laminage et la portion périmétrique agissant lors de la dernière étape de laminage sur la portion concernée du ruban métallique (16) des deux rouleaux (11, 12) a effectué le plus petit nombre d'étapes de laminage.

7. Procédé selon la revendication 6, **caractérisé en ce que** l'on choisit comme nombre minimal zéro.

8. Procédé selon les revendications 5, 6 ou 7, **caractérisé en ce que** la surface du manteau des deux rouleaux (11, 12) est retravaillée pour-obtenir la qualité de surface initiale lorsque ses portions périmétriques, avec lesquelles on a effectué le plus petit nombre d'étapes de laminage, ont atteint un nombre donné d'étapes de laminage.

9. Procédé selon la revendication 8, **caractérisé en ce que** le nombre donné d'étapes de laminage est réglé sur la qualité de surface souhaitée de matière brute en forme de ruban.

10. Procédé selon une des revendications précédentes, **caractérisé en ce que** le ruban métallique (16) est égalisé en même temps par le laminage.

11. Procédé selon une des revendications précédentes, **caractérisé en ce que** des épreuves de monnaies et de médailles sont fabriquées à partir de la matière brute.

12. Procédé selon une des revendications précédentes, **caractérisé en ce qu'**un profil est laminé par portions dans le ruban métallique (16), qui s'étend sur toute la largeur du ruban métallique (16) et qui présente une épaisseur variable du ruban métallique (16) sur la longueur du ruban métallique (16).

13. Procédé selon la revendication 12, **caractérisé en ce qu'**un profil à répétition périodique est laminé dans le ruban métallique (16).

14. Procédé selon une des revendications précédentes, **caractérisé en ce que** les rouleaux (11, 12) et le ruban métallique (16) peuvent être accélérés ou freinés de façon synchrone et égale dans les différentes étapes de laminage.

15. Procédé selon une des revendications 1 à 3, 10 et 12 à 14, **caractérisé en ce qu'**est utilisé, pour la fabrication d'une matière brute en forme de ruban avec un profil qui se répète dans des portions successives de la matière brute, un laminoir (2) dans lequel la hauteur de l'emprise (13) est variable et en ce que-le ruban métallique (16) est guidé avec ses portions à profiler de manière répétée par étapes de longueurs données (21) à travers l'emprise (13), jusqu'à ce que la profondeur du profil souhaité de la matière brute soit atteinte dans les portions concernées du ruban métallique (16).

16. Procédé selon une des revendications 12 à 15, **caractérisé en ce qu'**un profil est laminé dans la portion retirée du ruban métallique (16) en deux ou plus de deux étapes de laminage.

17. Procédé selon une des revendications 12 à 16, **caractérisé en ce que** le profil est laminé d'en haut dans le ruban métallique (16).

18. Procédé selon une des revendications 12 à 16, **caractérisé en ce que** le profil est laminé d'en bas dans le ruban métallique (16).

19. Procédé selon une des revendications 12 à 16, **caractérisé en ce qu'**un profil est laminé d'en haut et d'en bas dans le ruban métallique (16).

20. Procédé selon une des revendications 12 à 19, **caractérisé en ce que** le ruban métallique (16) n'est réduit lors d'une première étape de laminage que dans son épaisseur, mais n'est pas encore profilé.

21. Procédé selon la revendication 20, **caractérisé en ce que** le ruban métallique (16) est égalisé lors de la première étape de laminage.

22. Procédé selon la revendication 20 ou 21, **caractérisé en ce qu'**une ou plusieurs étapes de profilage par laminage se succèdent entre les deux mêmes rouleaux (11, 12) lors de l'étape de réduction par laminage.

23. Procédé selon la revendication 20, 21 ou 22, **caractérisé en ce que** la longueur (L2) de l'étape de réduction par laminage est supérieure à la longueur (L1) de l'étape suivante de profilage par laminage.

24. Procédé selon une des revendications 20 à 23, **caractérisé en ce que** le ruban métallique (16) est retiré après une étape de réduction, inférieure à la longueur (L2) de l'étape de réduction par laminage et supérieure à la longueur (L1) de l'étape suivante de profilage par laminage dans la même portion que le ruban métallique (16).

25. Procédé selon une des revendications 12 à 24, **caractérisé par** l'utilisation d'un laminoir (2), dans lequel au moins un des deux rouleaux (12) a une portion profilée (35, 40) avec un contour dans la surface de son manteau, contour qui délimite avec le contour de l'autre rouleau (11) l'emprise du laminoir (13).

26. Procédé selon la revendication 25, **caractérisé en ce que,** avant le laminage d'un profil, le ruban métallique (16) est égalisé en réduisant modérément son épaisseur, dans l'emprise du laminoir (13) entre les deux mêmes rouleaux (11, 12), tout d'abord par étapes d'une longueur (L2), qui n'est pas inférieure à la longueur (L1) de la première étape de profilage par laminage, puis est retiré d'une étape d'au moins la longueur (L1) de la première étape de profilage par laminage et d'au plus la deuxième longueur (L2) et ensuite le profil est laminé dans la portion retirée du ruban métallique (16),
et que les rouleaux (12) pour égaliser le ruban métallique (16) sur la surface de leur manteau présentent une portion périmétrique (36) cylindrique, qui est éventuellement séparée des surfaces périmétriques profilées (35, 40) présentant un contour non cylindrique.

27. Procédé selon une des revendications 12 à 28, **caractérisé en ce que,** pendant le laminage du ruban métallique (16), un rouleau (12) du laminoir (2) est décentré pour changer la hauteur de l'emprise du laminoir (13).

28. Procédé selon la revendication 27, **caractérisé en ce que,** lors du laminage, le rouleau supérieur ou inférieur (11, 12) au choix, est décentré.

29. Procédé selon la revendication 27, **caractérisé en ce que** le rouleau en question (11, 12) est décentré par une servocommande (32, 34, 44).

30. Procédé selon la revendication 29, **caractérisé en ce que** l'on utilise, pour la servocommande un ou deux moteurs électriques (34) ou un ou deux courts vérins hydrauliques.

31. Procédé selon une des revendications 27 à 30, **caractérisé en ce que** le décentrage du rouleau (12) se fait à l'aide d'un entraînement programmé (32, 33, 34, 44), le profil à produire dans l'étape de laminage correspondante étant emmagasiné comme courbe de commande pour l'entraînement (32, 33, 34, 44) causant le décentrage du rouleau (12) dans un appareil de commande programmable (43).

32. Procédé selon une des revendications 27 à 31, **caractérisé en ce qu'**un des rouleaux, en particulier le rouleau supérieur (12), a une encoche (45) parallèle à l'axe.

33. Procédé selon une des revendications ci-dessus, **caractérisé en ce que** les deux rouleaux (11, 12) sont entraînés par étape et de façon synchrone à l'avance du ruban métallique (16).

34. Procédé selon une des revendications ci-dessus, **caractérisé en ce que** les deux rouleaux (11, 12) tournent différemment lors du retrait du ruban métallique (16).

35. Procédé selon une des revendications 15 à 32, **caractérisé en ce qu'**un évidement (37; 38, 39) est prévu dans la surface du manteau des rouleaux (11, 12) entre les portions périmétriques (35, 36, 40) actives lors du laminage, lequel évidement s'étend sur un angle périmétrique tel que la portion périmétrique (35, 36, 40) suivante, active lors du laminage, ne prend le ruban métallique (16) qu'après que la portion périmétrique précédente, active lors du laminage, a libéré le ruban métallique (16).

36. Procédé selon une des revendications précédentes liée à la revendication 11 ou 25, **caractérisé en ce que** l'épaisseur du ruban métallique (16) est réduit d'un ordre de grandeur d'un dixième de son épaisseur lors de l'égalisation.

37. Procédé selon une des revendications précédentes, **caractérisé en ce que** le ruban métallique (16) à laminer est débobiné d'un premier dévidoir (5) et le ruban métallique (16) laminé est embobiné sur un second bobinoir (8) et que la vitesse de rotation des rouleaux (11, 12) et la vitesse du périmètre du second bobinoir (6) sont réglées l'une sur l'autre, en particulier dans la phase d'introduction des rouleaux (12, 13) dans le ruban métallique (16).

38. Procédé selon une des revendications précédentes, **caractérisé en ce que** l'introduction d'un rouleau (12) a lieu à vitesse de rotation réduite du rouleau (12) et. en conséquence, à vitesse d'avancement moindre du ruban métallique (16) et que les mouvements sont ensuite accélérés.

39. Procédé selon une des revendications 1 à 36, **caractérisé en ce que** le ruban métallique (16) est retiré avec une première pince (52).

40. Procédé selon la revendication 39, **caractérisé en ce que** le ruban métallique (16) est également avancé avec la première pince (52) pour le laminage.

41. Procédé selon la revendication 39 ou 40, **caractérisé en ce que** le ruban métallique (16) est tiré lors du laminage avec une seconde pince (53), qui saisit la portion du ruban métallique (16), qui quitte l'emprise de laminage (13).

42. Procédé selon une des revendications précédentes, **caractérisé en ce que**, pendant le laminage ainsi que pendant le retrait du ruban métallique (16), une tension est exercée en permanence.

43. Procédé selon une des revendications précédentes, **caractérisé en ce que** le ruban métallique (16) est choisi si large que, des objets qui doivent être découpés de la matière brute formée par le laminage, deux ou plus de deux objets peuvent être découpés couchés l'un à côté de l'autre.

44. L'utilisation d'un dispositif avec un laminoir (2) à deux rouleaux (11, 12) délimitant une emprise de laminage (13), dont la hauteur est variable et avec un dispositif de retrait (5, 52) disposé sur la face d'entrée de l'emprise de laminage (13) pour un ruban métallique à laminer (16),
pour fabriquer une matière brute en forme de ruban en métal avec un profil, qui se répète dans des portions successives de la matière brute, selon le procédé conforme à la revendication 12,
pour lequel le premier rouleau (11) et/ou le second (12) a, sur la superficie de son manteau, deux ou plus de deux portions périmétriques (35, 36, 40) successives dans le sens du périmètre et séparées, qui ne correspondent pas toutes dans leur contour,
et pour lequel est prévu, pour le dispositif de retrait (5, 52) prévu sur la face d'entrée de l'emprise de laminage (13) un moteur d'entraînement (7, 54), qui permet un retrait du ruban métallique (16) par étapes de longueur donnée.

45. L'utilisation d'un dispositif selon la revendication 44, dans lequel le dispositif de retrait est un premier dévidoir (5).

46. L'utilisation d'un dispositif selon la revendication 44, dans lequel le dispositif de retrait est un dispositif d'avancement à pince (52).

47. L'utilisation d'un dispositif selon une des revendications 44 à 46, dans lequel un dispositif de tirage (6, 53) est prévu sur la face de sortie de l'emprise de laminage (13) pour la matière brute en forme de bande.

48. L'utilisation d'un dispositif selon la revendication 47, dans lequel le dispositif de tirage est un second bobinoir (6) pour l'enroulement de la matière brute en forme de bande.

49. L'utilisation d'un dispositif selon la revendication 47, dans lequel le dispositif de tirage est un second dispositif d'avancement à pince (53).

50. L'utilisation d'un dispositif selon une des revendications 44 à 49, dans lequel les deux rouleaux (11, 12) se commandent indépendamment l'un de l'autre.

51. L'utilisation d'un dispositif selon une des revendications 44 à 50, dans lequel au moins un rouleau (11, 12) a une portion périphérique cylindrique (36).

52. L'utilisation d'un dispositif selon la revendication 51, dans lequel les deux rouleaux (11, 12) ont une portion périphérique cylindrique (36).

53. L'utilisation d'un dispositif selon une des revendications 44 à 52, dans lequel le laminoir (2) est formé comme laminoir d'égalisation.

54. L'utilisation d'un dispositif selon une des revendications 44 à 53, dans lequel le moteur d'entraînement (7, 52) du dispositif de retrait (5, 52) prévu sur la face d'entrée de l'emprise de laminage (13) est un servomoteur électrique.

55. L'utilisation d'un dispositif selon une des revendications 44 à 54, dans lequel le dispositif de tirage (6, 53) prévu sur la face de sortie de l'emprise de laminage (13) est entraîné par un servomoteur électrique (8, 55).

56. L'utilisation d'un dispositif selon une des revendications 44 à 55, dans lequel les deux rouleaux (11 et 12) sont chacun admis à leur face opposée de l'emprise de laminage (13) par un rouleau de support (14, 15), dont les pivots de laminage (25) sont tendus dans les logements de pivot de laminage (26) pour réduire le jeu de leur coussinet.

57. L'utilisation d'un dispositif selon une des revendications 44 à 55, dans lequel le premier rouleau (11) et le second rouleau (12) ne sont pas pourvus de rouleaux de support, mais dont les pivots de laminage (21, 22) du premier rouleau (11) et du second rouleau (12) sont tendus dans les logements de pivot de laminage (26) pour réduire le jeu de leur coussinet.

58. L'utilisation d'un dispositif selon une des revendications 44 à 57, dans lequel le premier et second rouleau (11, 12) sont entraînés de façon discontinue de telle sorte qu'ils sont entraînés lors de l'avancée de la bande, de façon synchrone avec le dispositif de tirage (6, 53) prévu sur la face de sortie de l'emprise de laminage (13), contre lequel ils s'arrêtent un moment et/ou ils se positionnent individuellement ou ensemble par un mouvement rotatif d'avancement ou de recul, lorsque le dispositif de retrait (5, 52) prévu sur la face d'entrée de l'emprise de laminage (13) est entraîné en sens inverse pour retirer le ruban métallique (16).

59. L'utilisation d'un dispositif selon une des revendications 44 à 58, dans lequel la vitesse périphérique des deux rouleaux, (11, 12) et la vitesse du dispositif de tirage (6, 53) se commandent arbitrairement, de préférence aussi celle du dispositif de recul.

60. L'utilisation d'un dispositif selon une des revendications 44 à 59, dans lequel un des deux rouleaux (12, 13), de préférence le rouleau supérieur (12), peut être décentré de manière contrôlée vers le haut ou vers le bas pendant le laminage.

61. L'utilisation d'un dispositif selon la revendication 60, dans lequel l'un ou l'autre rouleau (11, 12) au choix peut être décentré de manière contrôlée vers le haut ou vers le bas pendant le laminage.

62. L'utilisation d'un dispositif selon la revendication 60 ou 61, dans lequel une ou plusieurs servocommandes (32, 33, 34, 44) sont prévues pour le décentrage du rouleau en question (11, 12).

63. L'utilisation d'un dispositif selon la revendication 62, dans lequel les servocommandes (32, 33, 34, 44) comprennent chacune un moteur électrique (34) ou un ou deux courts vérins hydrauliques.

64. L'utilisation d'un dispositif avec un laminoir (2) à deux rouleaux (11, 12) délimitant une emprise de laminage (13), dont la hauteur est variable,
et avec un dispositif de retrait (5, 52) disposé sur la face d'entrée de l'emprise de laminage (13) pour un ruban métallique à laminer (16),
pour fabriquer une matière brute en forme de bande en métal avec un profil, qui se répète dans des portions successives de la matière brute, selon le procédé conforme à la revendication 12,
pour lequel un des deux rouleaux (11, 12) du laminoir (2) peut être décentré de manière contrôlée vers le haut ou vers le bas pendant le laminage, et ce d'une distance définie par le profil souhaité en fonction de l'avance du ruban métallique (16),
et pour lequel est prévu, pour le dispositif de retrait (5, 52) prévu sur la face d'entrée de l'emprise de laminage (13) un moteur d'entraînement (7, 54), qui permet un retrait du ruban métallique (16) par étapes de longueur donnée, en particulier un servomoteur.

65. L'utilisation d'un dispositif avec un laminoir (2) à deux rouleaux (11, 12) délimitant une emprise de laminage (13),
et avec un dispositif de retrait (5, 52) disposé sur la face d'entrée de l'emprise de laminage (13) pour un ruban métallique à laminer (16),
pour fabriquer une matière brute en forme de bande en métal avec une qualité de superficie élevée, selon le procédé conforme à la revendication 1,
pour lequel un des deux rouleaux (11, 12) du laminoir (2) peut être décentré de manière contrôlée vers le haut ou vers le bas pendant le laminage, et ce d'une distance définie par le profil souhaité en fonction de l'avance du ruban métallique (16),
pour lequel est prévu, pour le dispositif de retrait (5, 52) prévu sur la face d'entrée de l'emprise de laminage (13) un moteur d'entraînement (7, 54), qui permet un retrait du ruban métallique (16) par étapes de longueur donnée, en particulier un servomoteur.

66. L'utilisation d'un dispositif selon la revendication 64 ou 65, dans lequel un dispositif de tirage (6, 53) pour la matière brute en forme de bande est disposé sur la face de sortie de l'emprise de laminage (13).

67. L'utilisation d'un dispositif selon la revendication 64, 65 ou 66, dans lequel le dispositif de retrait est un premier dévidoir (5).

68. L'utilisation d'un dispositif selon la revendication 64, 65 ou 66, dans lequel le dispositif de retrait est un premier dispositif d'avancement à pince (52).

69. L'utilisation d'un dispositif selon la revendication 68, dans lequel le dispositif de tirage est un second bobinoir (6) pour l'enroulement de la matière brute en forme de bande.

70. L'utilisation d'un dispositif selon la revendication 69, dans lequel le dispositif de tirage est un second dispositif d'avancement à pince (53).

71. L'utilisation d'un dispositif selon une des revendications 60 à 70, dans lequel est également prévu un servomoteur (8, 55) pour le dispositif de tirage (6, 53) prévu sur la face de sortie de l'emprise de laminage (13).

72. L'utilisation d'un dispositif selon la revendication 71, dans lequel est prévu un appareil de commande programmable (43) dans lequel le décentrage d'un rouleau (12) nécessaire pour l'obtention d'un profil prévu est stocké de préférence comme courbe et où sont réliés avec cet appareil de commande (43) les servomoteurs (7, 8, 54, 55) du dispositif de retrait (5, 52) et du dispositif de tirage (6, 53), un ou deux servomoteurs (41, 42) pour la rotation des deux rouleaux (11, 12) et un ou plusieurs entraînements de réglage (32, 33, 34) liés à un encodeur incrémentiel (44) pour le rouleau décentrable.

73. L'utilisation d'un dispositif selon les revendications 59 à 72, dans lequel le sens de rotation des deux rouleaux (11, 12) est réversible dans les deux sens pour le laminage.

74. L'utilisation d'un dispositif selon une des revendications 50 à 57, dans lequel le rouleau décentrable (12) a une encoche (45) parallèle à l'axe.
